# EUROPÄISCHE PATENTANMELDUNG

(11) **EP 4 759 995 A1**
(43) Veröffentlichungstag der Anmeldung: **17.06.2026**
(21) Anmeldenummer: 25221661.9
(22) Anmeldetag: 09.12.2025
(51) Int. Cl.: E01C 19/38

(54) **RÜTTELPLATTE ZUR VERDICHTUNG EINES BODENUNTERGRUNDES UND VERFAHREN ZUM BETRIEB EINER RÜTTELPLATTE**

(30) Priorität: 16.12.2024 DE 102024138013
(71) Anmelder: BOMAG GmbH, 56154 Boppard (DE)
(72) Erfinder: BECKER, Jost, 56154 Boppard (DE); SCHMIDT, Dominik, 56154 Boppard (DE)
(74) Vertreter: Zimmermann & Partner Patentanwälte mbB

(57) **Zusammenfassung**

Rüttelplatte (1) zur Verdichtung eines Bodenuntergrundes und Verfahren zum Betrieb dieser Rüttelplatte, wobei ein Umschalten einer Zusatzeinrichtung (12) zwischen wenigstens zwei Betriebszuständen in Abhängigkeit von durch eine Beschleunigungsmesseinrichtung (9) übermittelten Beschleunigungswerten vorgesehen ist.

## Beschreibung

Die Erfindung betrifft eine Rüttelplatte zur Verdichtung eines Bodenuntergrundes sowie ein Verfahren zum Betrieb einer Rüttelplatte.

Rüttelplatten dienen zur Verdichtung eines Bodenuntergrundes und werden dazu üblicherweise über den zu verdichtenden Bodenuntergrund geführt. Dazu umfasst die Rüttelplatte eine Bodenkontaktplatte, über die die Rüttelplatte auf dem Bodenuntergrund aufsteht. Zur Verdichtung des Bodenuntergrundes kann es vorgesehen sein, dass die Bodenkontaktplatte mit Schwingungen beaufschlagt wird, die durch eine Schwingungserregungseinrichtung, üblicherweise umfassend wenigstens einen oder mehrere Unwuchterreger, erzeugt werden. Eine Rüttelplatte bzw. Vibrationsplatte ist beispielsweise in der EP3491193A1 offenbart. Es sind Rüttelplatten bekannt, die aufgrund einer Neigung ihrer maximalen Schwingungsamplitude eine Vortriebsbewegung mithilfe der Schwingungserregungseinrichtung bewirken. Diese kann auf eine Vorwärtsrichtung beschränkt sein. Derartige Rüttelplatten werden auch als vorwärtslaufende Rüttelplatten bezeichnet. Es ist jedoch auch möglich, dass die Neigung der maximalen Schwingungsamplitude der Schwingungserregungseinrichtung variabel ist und auf diese Weise eine Vortriebsbewegung wahlweise in Vorwärtsrichtung oder in Rückwärtsrichtung einstellbar ist. Auch Kurvenfahrten können, abhängig von der konkreten Ausgestaltung der Schwingungserregungseinrichtung, möglich sein. Solche Rüttelplatten können auch als sogenannte reversierbare Rüttelplatten bezeichnet werden. Es kann ergänzend oder alternativ vorgesehen sein, dass die Rüttelplatte im Betrieb der Schwingungserregungseinrichtung keine Vortriebsbewegung, sei es in Vorwärts- oder in Rückwärtsrichtung, bewirkt. Dieser Betriebszustand kann als Standrüttelung bezeichnet werden.

Auch wenn es sich bei solchen Rüttelplatten häufig um im Bereich der Baumaschinen verhältnismäßig kleine Maschinen handelt, gestaltet sich der Betrieb solcher Maschinen immer noch vergleichsweise komplex, denn es müssen beispielsweise viele Einstellungen separat manuell vorgenommen werden. Dies kann im laufenden Betrieb der Maschine zu Unterbrechungen führen.

Hiervon ausgehend ist es die Aufgabe der Erfindung, eine Möglichkeit anzugeben, den Betrieb einer Rüttelplatte zu verbessern.

Die Lösung der Aufgabe gelingt mit einer Rüttelplatte zur Verdichtung eines Bodenuntergrundes sowie einem Verfahren zum Betrieb einer Rüttelplatte gemäß den unabhängigen Ansprüchen. Bevorzugte Weiterbildungen sind in den abhängigen Ansprüchen angegeben.

Vom grundsätzlichen Aufbau der Rüttelplatte her bestehen verschiedene Möglichkeiten. So kann es beispielsweise vorgesehen sein, dass die Rüttelplatte zur Verdichtung des Bodenuntergrundes eine Bodenkontaktplatte umfasst. Hierbei kann es sich um eine Platte, beispielsweise aus Stahl, handeln, die das Bodenkontaktelement der Rüttelplatte bildet. Die Bodenkontaktplatte kann in einer Vorwärtsrichtung und in einer Rückwärtsrichtung der Rüttelplatte gesehen in ihrem jeweiligen Endbereich in Vertikalrichtung nach oben gebogen ausgebildet sein. Auf diese Weise kann verhindert werden, dass sich die Bodenkontaktplatte im Betrieb der Rüttelplatte in den Bodenuntergrund eingräbt. Die Bodenkontaktplatte kann auch als Unterbau der Rüttelplatte bezeichnet werden.

Es kann vorgesehen sein, dass die Bodenkontaktplatte, insbesondere über schwingungsisolierende Dämpfungselemente, mit einer Tragplatte verbunden ist. Die Tragplatte kann eine, insbesondere maschinenrahmenartige, Tragstruktur für weitere Elemente der Rüttelplatte sein, wie beispielsweise einen Antriebsmotor und/oder einen oder mehrere Betriebsfluidtanks und/oder einen oder mehrere elektrische Energiespeicher, insbesondere Akkumulatoren, etc. Diese Tragplatte kann auch als Oberbau der Rüttelplatte bezeichnet werden.

Teil der Rüttelplatte ist ferner wenigstens ein Antriebsmotor. Bei dem wenigstens einen Antriebsmotor kann es sich beispielsweise um einen Verbrennungsmotor handeln. Der wenigstens eine Antriebsmotor kann ergänzend oder alternativ dazu auch als ein Elektromotor ausgebildet sein. Die Rüttelplatte kann auch eine hybride Antriebseinheit mit wenigstens zwei Antriebsmotoren umfassen. Es ist auch möglich, dass die Rüttelplatte mehrere Antriebsmotoren vom Typ Elektromotor aufweist. Der wenigstens eine Antriebsmotor kann auf der Tragplatte oder direkt auf der Bodenkontaktplatte angeordnet sein. Insbesondere für den Fall, dass die Rüttelplatte mehrere Antriebsmotoren aufweist, können diese jeweils als Elektromotoren ausgebildet sein. Ein oder mehrere dieser Elektromotoren können direkt an der Bodenkontaktplatte angeordnet sein.

Die Rüttelplatte umfasst ferner eine von dem wenigstens einen Antriebsmotor angetriebene Schwingungserregungseinrichtung. Eine Aufgabe und Funktion der Schwingungserregungseinrichtung liegt darin, die Bodenkontaktplatte mit Schwingungen zu beaufschlagen. Dazu kann die Schwingungserregungseinrichtung insbesondere einen oder mehrere Unwuchterreger umfassen. Bei den Unwuchterregern kann es sich um Unwuchterreger mit variabler oder statischer Exzentrizität handeln. Eine variable Exzentrizität kann beispielsweise mithilfe sogenannter Umschlaggewichte herbeigeführt werden, wie es beispielsweise in der EP2390416B1 offenbart ist. Der Antrieb des einen oder der mehreren Unwuchterreger der Schwingungserregungseinrichtung durch den einen oder die mehreren Antriebsmotoren kann jeweils direkt oder mithilfe eines zwischengeschalteten Antriebsgetriebes, beispielsweise in Form eines Zugmittelgetriebes, erfolgen. Es ist auch möglich, dass Teile bzw. Komponenten des jeweiligen Unwuchterregers gleichzeitig auch Teile bzw. Komponenten des Antriebsmotors, insbesondere Elektromotors, sind. Insbesondere kann beispielsweise der Rotor eines Elektromotors gleichzeitig einen Teil einer Welle des Unwuchterregers und/oder einer Unwuchtmasse des Unwuchterregers bilden. Die Schwingungserregungseinrichtung kann ferner derart ausgebildet und positioniert sein, dass sie einen Vortrieb der Rüttelplatte bewirkt und dazu beispielsweise ihre maximale resultierende Schwingungsamplitude gegenüber einer vertikalen virtuellen Achse in oder entgegen einer Vorwärtsrichtung der Rüttelplatte geneigt ist. Diese Neigung kann fixiert sein, wie es beispielsweise bei einer möglichen Ausbildung der Rüttelplatte als sogenannte vorwärtslaufende Rüttelplatte der Fall ist. Die Neigung kann aber auch derart verstellbar sein, dass sie zwischen einen Vortrieb in Vorwärtsrichtung oder in Rückwärtsrichtung bewirkenden Positionen verstellbar ist. Derartige Rüttelplatten werden auch als sogenannte reversierbare Rüttelplatten bezeichnet. Die Schwingungserregungseinrichtung kann eine oder mehrere um eine Rotationsachse rotierende Unwuchtmassen aufweisen und beispielsweise als sogenannter Kreiserreger oder auch als sogenannter Richtschwinger ausgebildet sein.

Die Rüttelplatte umfasst ferner eine Beschleunigungsmesseinrichtung, die zum Ermitteln einer Beschleunigung der Rüttelplatte oder zumindest eines Teiles derselben ausgebildet ist. Die Beschleunigungsmesseinrichtung kann beispielsweise dazu ausgebildet und angeordnet sein, die Beschleunigung der Bodenkontaktplatte und/oder einer Tragplatte zu ermitteln. Dazu kann die Beschleunigungsmesseinrichtung einen oder mehrere Beschleunigungssensoren umfassen. Einer oder mehrere der Beschleunigungssensoren der Beschleunigungsmesseinrichtung können beispielsweise als kapazitive Beschleunigungsmesser ausgebildet sein. Derartige Beschleunigungssensoren nutzen Änderungen der elektrischen Kapazität zur Messung der Beschleunigung. Ergänzend oder alternativ können einer oder mehrere der Beschleunigungssensoren als piezoelektrische Beschleunigungsmesser ausgebildet sein, die auf der Grundlage mechanischer Beschleunigungsbelastungen elektrische Ladung und/oder Ladungsänderungen erzeugen. Weiter ergänzend oder alternativ können der oder die Beschleunigungssensoren auch als sogenannter MEMS-Beschleunigungsmesser (MEMS = "mikroelektromechanisches System") ausgebildet sein. Die Beschleunigungsmesseinrichtung ist somit insbesondere derart ausgebildet, dass sie im Betrieb der Rüttelplatte aktuelle Beschleunigungswerte bzw. Ist-Beschleunigungswerte ermittelt. Bei den ermittelten Beschleunigungswerten kann es sich um Beschleunigungsangaben und/oder Angaben von Messwerten/-signalen handeln, die mit den Beschleunigungswerten bzw. Ist-Beschleunigungswerten direkt oder indirekt korrelieren. Es kann vorgesehen sein, dass eine Bestimmung bzw. Berechnung konkreter absoluter oder relativer Beschleunigungswerte aus einem oder mehreren Messwerten des oder der Beschleunigungssensoren durch die Beschleunigungsmesseinrichtung oder durch die Steuereinheit erfolgt.

Die Rüttelplatte kann weiter eine Steuereinheit, beispielsweise in Form einer Computereinrichtung mit einem geeigneten Computerprogramm, umfassen. Die Steuereinheit kann vorliegend dazu vorgesehen und ausgebildet sein, Daten und/oder Signale der Beschleunigungsmesseinrichtung zu empfangen und/oder zu verarbeiten. Diese Daten und/oder Signale werden vorliegend auch als Beschleunigungsmesswerte oder Beschleunigungswerte bezeichnet. Hiervon umfasst sind somit insbesondere nicht nur die konkreten Beschleunigungswerte an sich, sondern auch mit diesen korrelierende Signale und/oder Daten. Die Übertragung dieser Daten und/oder Signale kann kabellos und/oder kabelgebunden, beispielsweise über einen maschineninternen CAN-BUS, erfolgen. Es kann vorgesehen sein, dass die Steuereinheit derart ausgebildet ist, dass sie aus den von der Beschleunigungsmesseinrichtung empfangenen Daten und/oder Signalen die aktuelle Fahrrichtung und/oder Fahrgeschwindigkeit der Rüttelplatte ermittelt. Baulich kann die Steuereinheit in die Beschleunigungsmesseinrichtung integriert oder auch separat zu dieser ausgebildet sein. Die Steuereinheit ermöglicht es somit, dass auf der Grundlage der von der Beschleunigungsmesseinrichtung ermittelten Beschleunigungswerte eine Detektion bzw. Feststellung durch die Steuereinheit erfolgt, ob sich die Rüttelplatte gerade in die Vorwärtsrichtung oder in die Rückwärtsrichtung bewegt oder beispielsweise auf der Stelle verharrt. Dies kann in Verbindung mit einer gleichzeitigen Ermittlung einer Fahrgeschwindigkeit oder auch losgelöst davon erfolgen. Gleichzeitig kann es vorgesehen sein, dass die Steuereinheit derart ausgebildet ist, dass sie aus den von der Beschleunigungsmesseinrichtung empfangenen Daten und/oder Signalen einen Verdichtungsgrad und/oder einen Verdichtungsfortschritt und/oder einen oder mehrere damit korrelierende Parameter ermittelt. Dies kann insbesondere auch unabhängig von einer Ermittlung der aktuellen Fahrrichtung und/oder Fahrgeschwindigkeit erfolgen.

Es ist vorgesehen, dass die Rüttelplatte ein Bordnetz umfasst. Das Bordnetz kann insbesondere derart ausgebildet sein, dass sowohl zumindest die Beschleunigungsmesseinrichtung als auch die Steuereinheit gemeinsam über das Bordnetz mit für deren Betrieb erforderlicher elektrischer Energie versorgt werden können. Das Bordnetz bezeichnet vorliegend somit insbesondere zumindest ein Verbindungssystem zum Übertragen von elektrischer Energie zwischen, insbesondere von, der wenigstens einen elektrischen Energiequelle hin zu wenigstens sowohl der Beschleunigungsmesseinrichtung als auch der Steuereinheit. Selbstverständlich können auch weitere Verbraucher elektrischer Energie an das Bordnetz der Rüttelplatte angeschlossen bzw. über diese mit elektrischer Energie versorgt werden bzw. das Bordnetz der Rüttelplatte entsprechend ausgebildet sein. Besonders bevorzugt ist es, wenn sämtliche Verbraucher der Rüttelplatte, die im Betrieb der Rüttelplatte elektrische Energie verbrauchen, über das Bordnetz mit elektrischer Energie aus der, insbesondere ausschließlich einen, elektrischen Energiequelle versorgt werden bzw. die Rüttelplatte derart ausgebildet ist.

Die konkrete Ausgestaltung der elektrischen Energiequelle kann variieren. Es ist möglich, dass die Rüttelplatte einen Anschluss umfasst, über den die Rüttelplatte mit einer externen elektrischen Energiequelle verbindbar ist, beispielsweise über ein Stromkabel. Ergänzend oder alternativ kann die Rüttelplatte auch einen oder mehrere elektrische Energiespeicher, insbesondere in Form eines oder mehrerer wiederaufladbarer elektrischer Energiespeicher, wie insbesondere eines oder mehrerer Akkumulatoren, umfassen. Der oder die wiederaufladbaren elektrischen Energiespeicher können wechselbar ausgebildet sein, wobei wechselbar vorliegend im Sinne eines, insbesondere werkzeuglos durchführbaren, Schnellwechselvorgangs zu verstehen ist. Weiter ergänzend oder alternativ ist es auch möglich, dass der, in diesem Fall insbesondere als Verbrennungsmotor ausgebildete, Antriebsmotor einen von der Rüttelplatte optional umfassten Generator antreibt, der als elektrische Energiequelle wirkt. Es kann vorgesehen sein, dass die von dem elektrischen Generator erzeugte elektrische Energie direkt in das Bordnetz eingespeist und/oder zum Aufladen eines oder mehrerer wiederaufladbarer elektrischer Energiespeicher genutzt wird.

Teil der Rüttelplatte ist ferner wenigstens eine zwischen wenigstens zwei Betriebszuständen umschaltbare Zusatzeinrichtung. Bei der Zusatzeinrichtung handelt es sich somit um eine Einrichtung der Rüttelplatte, die über den Betrieb der Schwingungserregungseinrichtung und der Beschleunigungsmesseinrichtung an sich wenigstens eine weitere Funktionalität bereitstellt. Einer der Betriebszustände kann ein aktivierter Zustand sein, in dem die Zusatzeinrichtung die vorgesehene weitere Funktionalität ausführt. Der aktivierte Zustand kann statisch oder innerhalb eines Betriebsbereiches, beispielsweise hinsichtlich seiner Intensität und/oder Orientierung und/oder der Zahl aktivierter Einzelkomponenten, variabel, insbesondere von der Steuereinheit regelbar, sein. Ein weiterer Betriebszustand kann ein deaktivierter bzw. inaktivierter Zustand sein. In diesem Zustand kann die wenigstens einen Zusatzeinrichtung entweder vollständig unbestromt sein und/oder die von der wenigstens einen Zusatzeinrichtung zur Verfügung gestellte Funktionalität nicht ausgeführt werden.

Es kann vorgesehen sein, dass die Steuereinheit in der Weise ausgebildet ist, dass sie ein Umschalten der Zusatzeinrichtung zwischen den wenigstens zwei Betriebszuständen in Abhängigkeit von durch die Beschleunigungsmesseinrichtung übermittelten Signalen, insbesondere Beschleunigungswerten, steuert, insbesondere regelt. Damit können somit eine oder mehrere Steuerungsfunktionen an der Rüttelplatte in Abhängigkeit von einer aktuellen Betriebssituation und/oder einer Betriebssituationsänderung der Rüttelplatte durch die Steuereinheit durchgeführt werden. Dies kann sich auf mannigfaltige Weise auf den Betriebskomfort und/oder die Betriebsqualität auswirken. Einerseits kann dadurch der durch einen Bediener zu leistende Bedienumfang vermindert werden und/oder ausfallsicherer gestaltet werden. Ferner können eine oder mehrere der durch die eine oder die mehreren Zusatzeinrichtungen durchgeführten Funktionen effizienter und/oder ökonomischer, insbesondere beispielsweise energie- und/oder ressourcensparender, ausgeführt werden, wie nachstehend noch näher beispielhaft erläutert.

Es kann bevorzugt sein, wenn auch die wenigstens eine, vorzugsweise mehreren, insbesondere alle Zusatzeinrichtungen der Rüttelplatte, zu deren Antrieb und/oder Betrieb elektrische Energie benötigt wird, über das Bordnetz mit elektrischer Energie versorgt werden bzw. an dieses angeschlossen sind. Ganz besonders bevorzugt ist es, wenn die Rüttelplatte bzw. ihr Bordnetz somit derart ausgebildet ist, dass die Steuereinheit, die Beschleunigungsmesseinrichtung und die wenigstens eine, vorzugsweise mehrere, insbesondere alle Zusatzeinrichtungen der Rüttelplatte, zu deren Antrieb und/oder Betrieb elektrische Energie benötigt wird, über ein gemeinsames Bordnetz mit aus einer gemeinsamen elektrischen Energiequelle stammender elektrischer Energie versorgt werden.

Bei der Rüttelplatte kann es sich um eine handgeführte Rüttelplatte handeln. Für diese kann es vorgesehen sein, dass sie eine Handführungseinrichtung, insbesondere in Form eines Führungsbügels und/oder einer Führungsdeichsel, aufweist. Die Handführungseinrichtung kann über ein oder mehrere Schwingungsdämpfungsmittel mit der übrigen Rüttelplatte, beispielsweise mit der Bodenkontaktplatte oder der Tragplatte, verbunden sein. Über die Handführungseinrichtung kann ein Bediener die Fortbewegungsrichtung der Rüttelplatte manuell beeinflussen, beispielsweise auch Kurvenfahrten steuern. Ergänzend oder alternativ ist es möglich, dass die Rüttelplatte, beispielsweise mithilfe einer Fernbedienung, fernsteuerbar ist. Dazu kann die Rüttelplatte eine geeignete Empfangseinrichtung aufweisen, die zum Empfang von über die Fernbedienung von einem Bediener eingegebenen Steuerbefehlen ausgebildet ist. Die Fernbedienung kann dazu wiederum ein oder mehrere Eingabemittel, wie beispielsweise einen Joystick etc., sowie eine Sendeeinrichtung aufweisen, über die über das Eingabemittel von einem Bediener eingegebene Steuerbefehle von der Fernbedienung abgegeben werden können. Zur Übertragung von Steuerbefehlen von der Fernbedienung auf die Rüttelplatte kann eine, kabellose und/oder kabelgebundene, Signalübertragungsverbindung vorgesehen sein. Weiter ergänzend oder alternativ kann es auch vorgesehen sein, dass die Rüttelplatte autonom betreibbar ist bzw. für einen autonomen Betrieb ausgebildet ist. In diesem Fall kann es vorgesehen sein, dass die Steuereinheit auch Fahrtrichtungs-, Fahrgeschwindigkeits- und/oder Lenkbefehle erzeugt, insbesondere beispielsweise abhängig von der aktuellen Außenumgebung und/oder beispielsweise einem vorgegebenen Arbeits- und/oder Bewegungsplan der Rüttelplatte.

Es kann vorgesehen sein, dass die Beschleunigungsmesseinrichtung zur Ermittlung eines Beschleunigungsverhaltens der Rüttelplatte entlang einer, idealerweise wenigstens teilweise, in und entgegen einer Vorwärtsrichtung der Rüttelplatte verlaufenden Achse, ausgebildet ist. Das Beschleunigungsverhalten kann insbesondere die Ermittlung einer absoluten Ist-Beschleunigung und/oder einer relativen Änderung einer Ist-Beschleunigung umfassen. Sofern die Ermittlung des Beschleunigungsverhaltens nur entlang einer einzigen Achse verläuft, liegt somit eine eindimensionale Ermittlung des Beschleunigungsverhaltens vor. Bevorzugt ist es, wenn die Beschleunigungsmesseinrichtung zur Ermittlung wenigstens eines zweidimensionalen Beschleunigungsverhaltens bzw. entlang von wenigstens zwei, insbesondere nicht parallelen oder koaxialen, Achsen erfolgt. Es kann vorgesehen sein, dass die Beschleunigungsmesseinrichtung zur Ermittlung ausschließlich eines zweidimensionalen Beschleunigungsverhaltens ausgebildet ist. Diese beiden Achsen verlaufen somit bevorzugt, idealerweise bei einer Projektion in eine gemeinsame virtuelle Referenzebene, in zwei in einem Winkel zueinander verlaufende Raumrichtungen. Ideal ist es, wenn diese beiden Achsen derart relativ zueinander verlaufen, dass sie gemeinsam eine Messebene aufspannen, insbesondere eine Messebene, die in Vertikalrichtung und in Vorwärtsrichtung der Rüttelplatte verläuft bzw. die parallel oder deckungsgleich zur einer virtuellen Referenzebene verläuft, die durch die Vorwärtsrichtung und die Vertikalrichtung aufgespannt wird. Mithilfe einer solchen Ermittlung eines zweidimensionalen Beschleunigungsverhaltens ist es möglich, dass Beschleunigungswerte einer ersten und einer zweiten Einzelbeschleunigung der Rüttelplatte jeweils entlang einer Messachse von der Beschleunigungsmesseinrichtung ermittelt werden, wobei die Messachsen idealerweise bei einer Projektion in eine gemeinsame virtuelle Referenzebene in einem Winkel zueinander, insbesondere senkrecht zueinander, verlaufen. Mithilfe einer solchen Anordnung ist es möglich, aus einem bestehenden zweidimensionalen Beschleunigungsverhalten einen Anteil einer Vertikalbeschleunigung und einen Anteil einer Horizontalbeschleunigung zu ermitteln. Aus der Horizontalbeschleunigung kann beispielsweise eine Bewegungsrichtung bzw. eine aktuelle Fahrrichtung der Rüttelplatte von der Steuereinheit bestimmt werden. Gleichzeitig ist es möglich, beispielsweise aus der Vertikalbeschleunigung eine Aussage über den Verdichtungszustand bzw. -grad des Bodenuntergrundes und/oder den Verdichtungsfortschritt des aktuellen Verdichtungsvorgangs zu ermitteln. Dies ist beispielsweise in der EP3453799A1 beschrieben. Weiter ergänzend oder alternativ ist es schließlich auch möglich, dass die Beschleunigungsmesseinrichtung zur Ermittlung eines dreidimensionalen Beschleunigungsverhaltens bzw. entlang von wenigstens drei, insbesondere nicht parallelen oder koaxialen, Achsen erfolgt. Ergänzend zur Ermittlung eines beispielsweise in oder entgegen einer Vorwärtsrichtung horizontal verlaufenden Beschleunigungsanteils und in Vertikalrichtung verlaufenden Beschleunigungsanteils kann mit einer derartigen Beschleunigungsmesseinrichtung eine Seitenbeschleunigung bzw. eine horizontal und quer, insbesondere senkrecht, zur Vorwärtsrichtung verlaufende Beschleunigung bestimmt werden. Dies ermöglicht beispielsweise die Ermittlung einer Kurvenfahrt.

Es ist bevorzugt, wenn die Beschleunigungsmesseinrichtung und/oder die Steuereinheit zur Ermittlung einer aktuellen Fahrrichtung und/oder Fahrgeschwindigkeit auf der Grundlage der von durch die Beschleunigungsmesseinrichtung übermittelten Signale bzw. Beschleunigungswerte ausgebildet ist. Sofern vorliegend auf eine Übermittlung von Beschleunigungswerten abgestellt wird, umfasst dies auch die Übermittlung direkt oder indirekt mit diesen Beschleunigungswerten korrelierenden Signalen und/oder Daten. Insbesondere die aktuell ermittelte Fahrrichtung und/oder eine Änderung einer aktuellen Fahrrichtung, sei es hin zu einem Stillstand und/oder hin zu einer Bewegung der Rüttelplatte in eine der aktuellen Fahrrichtung entgegengesetzte Fahrrichtung, kann von der Steuereinheit vorzugsweise als Auslöseereignis zum Aktivieren und/oder Deaktivieren bzw. Umschalten der Zusatzeinrichtung oder zumindest eines Teils derselben von einem ersten Betriebszustand in einen zweiten Betriebszustand und/oder umgekehrt herangezogen werden. Die Fahrgeschwindigkeit bzw. eine Änderung der Fahrgeschwindigkeit kann von der Steuereinheit vorzugsweise als Auslöseereignis zum Verändern einer Intensität und/oder Dosierung einer Funktion der Zusatzeinrichtung innerhalb eines Betriebszustandes herangezogen werden.

Es ist möglich, dass die Beschleunigungsmesseinrichtung und/oder die Steuereinheit ergänzend zu dem Umschalten der Zusatzeinrichtung zwischen den wenigstens zwei Betriebszuständen in Abhängigkeit von durch die Beschleunigungsmesseinrichtung übermittelten Signalen, insbesondere Beschleunigungswerten, zusätzlich zur Ermittlung eines Verdichtungsfortschrittes und/oder eines Verdichtungsgrades und/oder eines damit korrelierenden Parameters auf der Grundlage der von der Beschleunigungsmesseinrichtung ermittelten Beschleunigungswerte ausgebildet ist. Dies erfolgt somit vorzugsweise auch auf der Grundlage der von der Beschleunigungsmesseinrichtung ermittelten Signale, insbesondere Beschleunigungswerte. Je weicher der Bodenuntergrund ist, desto höher ist eine potentielle Energieabgabe durch die Rüttelplatte in den Bodenuntergrund und desto geringer fällt insbesondere die Vertikalbeschleunigung der Rüttelplatte aus.

Ergänzend oder alternativ ist es auch möglich, dass die Beschleunigungsmesseinrichtung und/oder die Steuereinheit ergänzend zu dem Umschalten der Zusatzeinrichtung zwischen den wenigstens zwei Betriebszuständen in Abhängigkeit von durch die Beschleunigungsmesseinrichtung übermittelten Beschleunigungswerten zusätzlich zur Ermittlung eines kritischen Betriebszustandes auf der Grundlage der von der Beschleunigungsmesseinrichtung ermittelten Beschleunigungswerte ausgebildet ist. Ein kritischer Betriebszustand kann beispielsweise einen aktuellen Betriebszustand der Rüttelplatte betreffen, der nicht als sicher für einen Bediener und/oder die Rüttelplatte selbst und/oder die Umgebung der Rüttelplatte eingestuft wird. Dies kann beispielsweise aufgrund der Ausgestaltung des Bodenuntergrundes an sich der Fall sein, beispielsweise dann, wenn die Rüttelplatte in steilem Gelände, auf einem zu weichen Bodenuntergrund, über Bodenhindernisse, wie beispielsweise eine Stufe, bewegt wird. Ergänzend oder alternativ kann ein kritischer Betriebszustand der Rüttelplatte auch aufgrund von Verschleißerscheinungen und/oder einem totalen oder teilweisen Ausfall einzelner Komponenten der Rüttelplatte auftreten, wie es beispielsweise bei einem oder mehreren verschlissenen und/oder defekten Schwingungsdämpfungselementen zwischen der Bodenkontaktplatte und der Tragplatte etc. der Fall sein kann. In diesen Fällen können beispielsweise sprunghafte und/oder vergleichsweise große Frequenzänderungen und/oder Amplitudenänderungen und/oder Beschleunigungsänderungen auftreten und/oder ein oder mehrere definierte Schwellenwerte für in einem unkritischen Bereich liegende Betriebsparameter über- oder unterschritten werden, wie beispielsweise eine maximal zulässige Schwingungsamplitude und/oder maximale Beschleunigung und/oder Beschleunigungsänderung. Wird ein solcher kritischer Betriebszustand, insbesondere von der Steuereinheit, festgestellt, ist es möglich, die Steuereinheit zur Einleitung einer oder mehrerer Maßnahmen auszubilden. Beispielsweise kann es vorgesehen sein, dass dann ein Betrieb der Rüttelplatte, insbesondere zumindest ein Betrieb der Schwingungserregungseinrichtung, von der Steuereinheit gestoppt wird. Ergänzend oder alternativ kann die Steuereinheit die Ausgabe eines oder mehrerer, insbesondere visuell und/oder akustisch und/oder haptisch durch einen Bediener wahrnehmbarer, Warnsignale initiieren, wobei die Rüttelplatte in diesem Fall dann vorzugsweise eine Einrichtung umfasst, die zur Ausgabe eines oder mehrerer solcher Warnsignale ausgebildet ist. Dies kann beispielsweise ein Lautsprecher, eine Vibrationsalarmeinrichtung und/oder eine visuell wahrnehmbare Anzeigeeinrichtung sein.

Hinsichtlich der konkreten Ausgestaltung der wenigstens einen Zusatzeinrichtung kann beispielsweise auf verschiedene Ausführungsformen zurückgegriffen werden. Es kann auch vorgesehen sein, dass die Rüttelplatte gleichzeitig mehrere Zusatzeinrichtungen umfasst.

So kann die Zusatzeinrichtung beispielsweise eine Beleuchtungseinrichtung sein. Die Beleuchtungseinrichtung bezeichnet eine Einrichtung, die zur Erzeugung und Aussendung von Licht ausgebildet ist. Insbesondere kann es vorgesehen sein, dass mit der Beleuchtungseinrichtung ein definierter Raumbereich ausleuchtbar ist, beispielsweise definiert durch einen von einer Lichtquelle der Beleuchtungseinrichtung ausgehenden Lichtkegel. Dieser kann insbesondere einen Teil der Bodenoberfläche, insbesondere einen in Richtung der aktuellen Fahrrichtung der Rüttelplatte vor der Rüttelplatte liegenden Bodenoberfläche, umfassen, die bei einer Fortsetzung der Fahrbewegung der Rüttelplatte in Richtung der aktuellen Fahrrichtung noch von der Rüttelplatte überfahren werden wird. Die Beleuchtungseinrichtung kann zwischen einem Licht emittierenden aktivierten Betriebszustand und einem kein Licht emittierenden deaktivierten Betriebszustand verstellbar sein. Es ist nun möglich, dass die Steuereinheit derart ausgebildet ist, dass sie einen Betrieb, insbesondere eine Aktivierung und/oder Deaktivierung und/oder Umschaltung, der Beleuchtungseinrichtung in Abhängigkeit von einer aktuell ermittelten Fahrrichtung steuert. Dies kann insbesondere bedeuten, dass die Steuereinheit derart ausgebildet ist, dass sie die Beleuchtungseinrichtung bzw. einen Teil derselben beispielsweise nur dann aktiviert, wenn die Beleuchtungseinrichtung einen in Richtung der aktuellen Fahrrichtung der Rüttelplatte wenigstens teilweise vor der Rüttelplatte liegenden Bereich ausleuchtet. Auf diese Weise kann somit erreicht werden, dass die Beleuchtungseinrichtung nur dann von der Steuereinheit aktiviert wird, wenn sie einen in Richtung der aktuellen Fahrrichtung der Rüttelplatte vor dieser liegenden Bodenbereich ausleuchten würde und beispielsweise dann deaktiviert wird, wenn sie einen in Richtung der aktuellen Fahrrichtung der Rüttelplatte hinter dieser liegenden Bodenbereich ausleuchten würde. Auf diese Weise kann somit der Verbrauch an elektrischer Energie durch die Beleuchtungseinrichtung gesenkt und auf solche Betriebssituationen und/oder Teile der Beleuchtungseinrichtung eingeschränkt werden, in denen ein Betrieb der Beleuchtungseinrichtung bzw. eines Teils derselben sinnvoll wäre. Auf diese Weise kann somit insbesondere für den Fall, dass es sich um eine vollelektrisch betriebene Rüttelplatte mit einem Akkumulator als elektrischer Energiequelle handelt, die Reichweite der Rüttelplatte vergrößert werden. Die Beleuchtungseinrichtung kann als Lichtquelle beispielsweise einen oder mehrere Scheinwerfer, insbesondere LED-Strahler, umfassen.

Es ist möglich, dass die Beleuchtungseinrichtung wenigstens zwei unabhängig voneinander steuerbare Leuchteinrichtungen mit jeweils wenigstens einer Lichtquelle aufweist. Die beiden Leuchteinrichtungen können unabhängig voneinander durch die Steuereinheit steuerbar sein. Ergänzend oder alternativ können auch mehrere Lichtquellen von einer Leuchteinrichtung umfasst sein. Die mehreren Lichtquellen einer Leuchteinrichtung können beispielsweise teilweise oder vollständig nur gemeinsam von der Steuereinheit steuerbar sein oder individuell und unabhängig voneinander. Jede der Leuchteinrichtungen kann einen Ausleuchtbereich umfassen. Der Ausleuchtbereich bezeichnet somit denjenigen Bereich, der von der jeweiligen Leuchteinrichtung im aktivierten Zustand ausgeleuchtet wird. Die wenigstens zwei Leuchteinrichtungen können in zueinander verschiedene Richtungen ausgerichtet sein, insbesondere derart, dass eine Leuchteinrichtung wenigstens teilweise in Vorwärtsrichtung der Rüttelplatte gesehen im aktivierten Zustand Licht emittiert bzw. ihr Ausleuchtbereich wenigstens teilweise in Vorwärtsrichtung ausgerichtet ist und die wenigstens eine andere Leuchteinrichtung wenigstens teilweise in Rückwärtsrichtung der Rüttelplatte gesehen im aktivierten Zustand Licht emittiert bzw. ihr Ausleuchtbereich wenigstens teilweise in Rückwärtsrichtung ausgerichtet ist. Die Steuereinheit kann nun bevorzugt derart ausgebildet sein, dass sie, insbesondere nur, die mit ihrem Ausleuchtbereich in Richtung der aktuellen Bewegungsrichtung der Rüttelplatte gerichtete Leuchteinrichtung aktiviert und/oder sie, insbesondere nur, die mit ihrem Ausleuchtbereich nicht in Richtung der aktuellen Bewegungsrichtung der Rüttelplatte gerichtete Leuchteinrichtung von der Steuereinheit deaktiviert wird. Es kann somit bevorzugt sein, wenn die Steuereinheit derart ausgebildet ist, dass sie die Beleuchtungseinrichtung derart steuert, dass mit einer Fahrrichtungsumkehr der Rüttelplatte ein Umschalten der aktuell aktivierten hin zu einer deaktivierten Leuchteinrichtung und, beispielsweise wenigstens teilweise überlappend oder gleichzeitig, ein Umschalten der aktuell deaktivierten Leuchteinrichtung hin zu einer aktivierten Leuchteinrichtung erfolgt.

Ergänzend oder alternativ kann die Beleuchtungseinrichtung auch als Projektionseinrichtung, insbesondere Laserpointer, ausgebildet sein. Die Projektionseinrichtung kann beispielsweise derart ausgebildet sein, dass sie eine aktuelle Fahrspur der Rüttelplatte in Richtung der aktuellen Fahrrichtung auf den in Richtung der Fahrrichtung vor der Rüttelplatte liegenden Bodenuntergrund projiziert. Dies kann beispielsweise das Bedienen einer handgeführten oder ferngesteuerten Rüttelplatte erleichtern, da der Bediener auf diese Weise die aktuell zukünftige Bewegungsspur der Rüttelplatte auf dem Bodenuntergrund angezeigt bekommt. Für den Betrieb einer autonom arbeitenden Rüttelplatte kann eine solche Projektionseinrichtung beispielsweise als Sicherheitseinrichtung für in räumlicher Nähe zu dieser Rüttelplatte befindliche Personen dienen, die auf diese Weise besser abschätzen können, ob sich die Rüttelplatte aktuell auf einem potentiellen Kollisionskurs zu ihnen befindet oder nicht.

Die Steuereinheit kann derart ausgebildet sein, dass das Aufblenden der Beleuchtungseinrichtung bzw. ihrer einen oder mehreren Lichtquellen bei einem Aktivieren derselben sprunghaft und/oder das Abblenden der Beleuchtungseinrichtung bzw. ihrer einen oder mehreren Lichtquellen bei einem Deaktivieren derselben sprunghaft erfolgt. Es kann jedoch bevorzugt sein, wenn das von der Steuereinheit gesteuerte Aufblenden und/oder das Abblenden, vergleichbar mit einer Dimmfunktion, stufenlos erfolgt bzw. die Steuereinheit entsprechend ausgebildet ist, um beispielsweise eine bei einem Betrieb der Rüttelplatte bei Dunkelheit häufig als unangenehm empfundene sprunghafte Helligkeitsänderungen zu vermeiden.

Es kann ergänzend oder alternativ vorgesehen sein, dass die Rüttelplatte als Zusatzeinrichtung eine Berieselungseinrichtung aufweist. Eine Berieselungseinrichtung bezeichnet vorliegend eine Einrichtung, mit der ein Fluid, insbesondere Wasser, während des Betriebs der Rüttelplatte von dieser ausgetragen werden kann, beispielsweise um die in Richtung der aktuellen Fahrrichtung vor der Rüttelplatte liegende Bodenoberfläche anzufeuchten. Es kann nun vorteilhaft sein, wenn die Steuereinheit in der Weise ausgebildet ist, dass sie einen Betrieb der Berieselungseinrichtung in Abhängigkeit von einer aktuell ermittelten Fahrrichtung steuert. Die aktuelle Fahrrichtung und/oder eine Änderung derselben kann bevorzugt aus den von der Beschleunigungsmesseinrichtung ermittelten Beschleunigungswerten von der Steuereinheit überwacht bzw. ermittelt werden. Für den Betrieb der Berieselungseinrichtung kann es vorgesehen sein, dass diese über eine oder mehrere Teile derselben an das Bordnetz angeschlossen ist.

Die Berieselungseinrichtung kann ferner ein oder mehrere, insbesondere elektrisch schaltbare und/oder verstellbare, Ventile umfassen. Diese können beispielsweise zwischen einer Sperrstellung und einer Freigabestellung verstellbar ausgebildet sein. Es ist auch möglich, dass sie innerhalb eines Öffnungsbereiches in verschiedenen Freigabestellungen stufenlos oder gestuft verstellbar sind. Mithilfe einer Veränderung der Freigabestellung innerhalb des Öffnungsbereiches ist es möglich, verschiedene Öffnungsquerschnitte und damit verschiedene Volumenströme zur Verfügung zu stellen. Teil der Berieselungseinrichtung können ergänzend oder alternativ eine oder mehrere Auslassöffnungen sein, die insbesondere Austrittsöffnungen bezeichnen, über die das Fluid, insbesondere Wasser, aus der Berieselungseinrichtung in die Außenumgebung austreten kann bzw. im aktiven Berieselungsbetrieb austritt. Diese Auslassöffnungen können beispielsweise als Auslassdüsen ausgebildet sein. Die Auslassöffnungen können zueinander baulich separiert ausgebildet sein oder in baulich zusammenhängenden Einheiten, insbesondere an einem oder mehreren Sprühbalken. Die Auslassöffnungen eines Sprühbalkens können ein zentrales gemeinsames Ventil umfassen, so dass über ein Ventil gleichzeitig der Betrieb mehrerer Auslassöffnungen gesteuert werden kann. Es ist auch möglich, dass die Auslassöffnungen eines Sprühbalkens jeweils individuelle Ventile aufweisen, so dass jede Auslassöffnung oder Gruppen von Auslassöffnungen individuell und unabhängig voneinander betrieben, beispielsweise geöffnet oder geschlossen, werden können.

Die Berieselungseinrichtung kann derart ausgebildet sein, dass sie einen in Vorwärtsrichtung gesehen mit ihrer oder ihren Auslassöffnungen vor die Bodenkontaktplatte gerichteten Vordersprühteil und einen in Rückwärtsrichtung gesehen mit ihrer oder ihren Auslassöffnungen vor die Bodenkontaktplatte gerichteten Rückwärtssprühteil umfasst. Beide Sprühteile können jeweils wenigstens eine Auslassöffnung, insbesondere jeweils einen Sprühbalken mit mehreren, insbesondere horizontal und quer zur Vorwärtsrichtung nebeneinander liegenden, Auslassöffnungen umfassen. Die Auslassöffnungen, insbesondere die Sprühbalken, können über ein, insbesondere wenigstens teilweise gemeinsames, Fluidleitungssystem an den Tank angeschlossen sein oder über separate Leitungssysteme. Jedem Sprühteil können ein oder mehrere individuelle Schaltventile zugeordnet sein und/oder beide Sprühteile können über ein gemeinsames Ventil an den Tank angeschlossen sein. Bei dem gemeinsamen Ventil kann es sich insbesondere um ein 3/2-Wegeventil handeln, über das beide Sprühteile gemeinsam deaktiviert oder aktiviert werden können. Es kann hier auch ein 3/3-Wegeventil verwendet werden, dass beispielsweise zwischen den Betriebszuständen "Sprühen vorne aktiviert und hinten deaktiviert", "Sprühen vorne deaktiviert und hinten aktiviert" und "Sprühen vorne und hinten deaktiviert" verstellbar ist. Anstelle der Funktion "Sprühen vorne und hinten deaktiviert" kann auch eine Funktion "Sprühen vorne und hinten aktiviert" vorgesehen sein. Weiter alternativ ist beispielsweise auch der Rückgriff auf ein 3/4-Wegeventil möglich, welches wahlweise die Stellpositionen "Sprühen vorne aktiviert und hinten deaktiviert", "Sprühen vorne deaktiviert und hinten aktiviert", "Sprühen vorne und hinten deaktiviert" und "Sprühen vorne und hinten aktiviert" ermöglicht. "Vorne" bezeichnet dabei den Vordersprühteil und "hinten" den Rückwärtssprühteil. Es kann insbesondere vorgesehen sein, dass die Steuereinheit derart ausgebildet ist, dass sie abhängig von der aktuellen Fahrrichtung der Rüttelplatte den in Richtung der aktuellen Fahrrichtung vorn liegenden Sprühteil aktiviert und den in Richtung der aktuellen Fahrrichtung hinten liegenden Sprühteil deaktiviert. Bei einer aktuell in Vorwärtsrichtung gerichteten Fahrrichtung der Rüttelplatte würde somit der Vorwärtssprühteil aktiviert und der Rückwärtssprühteil deaktiviert werden. Erfolgt nun eine Umkehr der aktuellen Fahrrichtung der Rüttelplatte in Rückwärtsrichtung, kann es entsprechend vorgesehen sein, dass die Steuereinheit den Vorwärtssprühteil deaktiviert und den Rückwärtssprühteil aktiviert. Auch dieser Übergang kann sprunghaft oder stufenlos erfolgen. Sollte die Rüttelplatte zumindest übergangsweise in einem Standrüttelungsbetrieb betrieben werden, in dem die Schwingungserregungseinrichtung zwar Schwingungen auf die Bodenkontaktplatte überträgt aber keine Vortriebwirkung erzeugt wird, kann es vorgesehen sein, dass die Steuereinheit sowohl den Vorwärtssprühteil als auch den Rückwärtssprühteil deaktiviert bzw. nicht aktiviert oder alternativ aktiviert bzw. nicht deaktiviert. Ein Vorteil dieser Steuerung besteht unter anderem darin, dass nur in Bereichen Fluid auf den Bodenbereich ausgetragen wird, die voraussichtlich noch von der Rüttelplatte überfahren werden und auf diese Weise einen vergleichsweisen effizienteren Einsatz der von der Rüttelplatte mitgeführten Ressourcen möglich ist.

Teil der Berieselungseinrichtung kann daher auch wenigstens einen Fluidtank, insbesondere Wassertank, sein. Dieser kann fest oder, insbesondere werkzeuglos, austauschbar an der Rüttelplatte angeordnet sein, um ihn beispielsweise bei einer Beendigung eines Arbeitseinsatzes von der Rüttelplatte entfernen zu können und/oder ihn nur bei Bedarf an der Rüttelplatte anzuordnen. Er kann einen, insbesondere manuell betätigbaren, Ablasshahn umfassen. Es können auch zwei oder mehr Tanks vorgesehen sein. Diese können fluidleitend miteinander verbunden sein oder keine fluidleitende Verbindung miteinander aufweisen. Die Berieselungseinrichtung kann ein oder mehrere Füllstandsensoren umfassen. Diese können zur Ermittlung und/oder Überwachung eines Füllstandes des oder der Wassertanks ausgebildet sein. Dies kann auch das Überwachen des Über- und/oder Unterschreitens eines oder mehrerer Füllstandschwellenwerte umfassen. Ist kann bevorzugt sein, wenn die für den Betrieb des oder der Füllstandsensoren benötigte elektrische Energie von dem oder den Füllstandsensoren über das Bordnetz bezogen wird bzw. diese somit an das Bordnetz angeschlossen sind. Es können eine oder mehrere Signalübertragungsleitungen vorgesehen sein, mit denen der oder die Füllstandsensoren ihre Sensordaten an die Steuereinheit übermitteln. Die Steuereinheit kann derart ausgebildet sein, dass sie insbesondere bei einem Unterschreiten eines Füllstandschwellenwertes die Wasserentnahme aus dem oder den Fluidtanks stoppt. Dies kann beispielsweise durch Schalten eines oder mehrerer Ventile und/oder durch ein Deaktivieren eines Förderbetriebs einer Fluidförderpumpe erfolgen. Es ist möglich, dass einem Vorwärtssprühteil und einem Rückwärtssprühteil der Berieselungseinrichtung jeweils ein eigener Tank zugeordnet ist oder ein Tank von der Rüttelplatte umfasst ist, aus dem heraus der Vorwärtssprühteil und gleichzeitig der Rückwärtssprühteil mit Fluid über ein geeignetes Fluidleitungssystem versorgbar sind.

Die Entnahme von Fluid aus dem oder den Fluidtanks kann schwerkraftgetrieben erfolgen. Es ist aber auch möglich, dass die Berieselungseinrichtung eine oder mehrere, insbesondere von der Steuereinheit gesteuerte, Pumpen bzw. Fluidförderpumpen umfasst. Diese kann/können vorzugsweise ebenfalls an das Bordnetz angeschlossen und über das Bordnetz mit elektrischer Energie aus der elektrischen Energiequelle der Rüttelplatte versorgt werden. Sofern die Berieselungseinrichtung einen Vorwärtssprühteil und einen Rückwärtssprühteil aufweist, kann es vorgesehen sein, dass zum Betrieb auf eine gemeinsame Pumpe zurückgegriffen wird oder dem Vorwärtssprühteil und dem Rückwärtssprühteil jeweils eine eigene Pumpe zugeordnet ist. Die Pumpe kann derart ausgebildet sein, dass sie Fluid aus dem oder den Tanks heraus in einem Saugbetrieb fördert. Alternativ kann die Pumpe auch als Druckpumpe ausgebildet sein derart, dass sie im Tank befindliches Fluid aus diesem herausdrückt, beispielsweise durch Fördern von Luft in den Tank.

Zur Steuerung der Berieselungseinrichtung durch die Steuereinheit kann es vorgesehen sein, dass diese derart ausgebildet ist, dass sie den Auslass von Fluid, insbesondere durch eine Schaltung eines oder mehrerer Ventile und/oder eine Aktivierung und/oder eine Deaktivierung des Förderbetriebs einer oder mehrerer Pumpen, freigibt oder sperrt. Ergänzend oder alternativ ist es auch möglich, dass die Steuereinheit derart ausgebildet ist, dass sie das Ausmaß eines aktuellen Fluidaustritts variiert bzw. den Volumenstrom variiert. Auf diese Weise kann eine Dosierung der pro Zeit- und/oder Wegstreckeneinheit ausgebrachten Fluidmenge erfolgen. Insgesamt ermöglicht dies somit einen wirtschaftlicheren Einsatz des an der Rüttelplatte insgesamt verfügbaren Fluidvolumens. Dies kann durch eine Variation eines oder mehrerer Betriebsparameter der einen oder mehreren Pumpen, beispielsweise der Drehzahl und/oder, sofern möglich, des Schluckvolumens, und/oder der einen oder mehreren Ventile, beispielsweise der Anzahl aktivierter/deaktivierter Ventile und/oder der Öffnungsbreite einer oder mehrerer Ventildurchgangsöffnung, erfolgen.

Bei der Zusatzeinrichtung kann es sich weiter ergänzend oder alternativ um eine Umfeldüberwachungseinrichtung handeln. Es kann in diesem Fall vorgesehen sein, dass die Steuereinheit derart ausgebildet ist, dass sie einen Betrieb der Umfeldüberwachungseinrichtung in Abhängigkeit von einer aktuell ermittelten Fahrrichtung steuert. Die konkrete Ausgestaltung der Umfeldüberwachungseinrichtung kann variieren.

Es ist beispielsweise möglich, dass sie eine oder mehrere Kameras umfasst. Konkret kann beispielsweise eine der Kameras einen in Vorwärtsrichtung der Rüttelplatte gerichteten und eine weitere Kamera einen in Rückwärtsrichtung der Kamera gerichteten Aufnahmebereich aufweisen. Ergänzend oder alternativ kann es auch vorgesehen sein, dass die Rüttelplatte eine zwischen verschiedenen Aufnahmerichtungen verstellbare Kamera umfasst, insbesondere eine Kamera, die hinsichtlich ihres Aufnahmebereiches zwischen einer in Vorwärtsrichtung und einer in Rückwärtsrichtung gerichteten Position verstellbar ist. Bei der oder den Kameras kann es sich beispielsweise um 3D-Kameras handeln. Es kann vorgesehen sein, dass die Steuereinheit in Abhängigkeit von der aktuell ermittelten Fahrrichtung der Rüttelplatte die in Richtung der aktuellen Fahrrichtung vorn liegende Kamera aktiviert und die in Richtung der aktuellen Fahrrichtung hinten liegende Kamera deaktiviert und/oder die Stellposition der Kamera derart steuert, dass ihr Aufnahmebereich stets in Richtung der aktuellen Fahrrichtung ausgerichtet ist. Die eine oder die mehreren Kameras können an das Bordnetz der Rüttelplatte angeschlossen sein und darüber mit elektrischer Energie aus der elektrischen Energiequelle der Rüttelplatte versorgt werden. Es können eine oder mehrere Datenübertragungsleitungen zwischen der oder den Kameras und der Steuereinheit vorgesehen sein. Die Steuereinheit kann derart ausgebildet sein, dass sie ein Computerprogramm zur Bildverarbeitung und/oder Bildauswertung umfasst. Dies kann beispielsweise zur Objekt- und/oder Hinderniserkennung ausgebildet sein. Es kann vorgesehen sein, dass die Steuereinheit beispielsweise bei einer Identifikation von in der aktuellen Fahrspur der Rüttelplatte detektierten Objekten und/oder Hindernissen, insbesondere beim Unterschreiten eines definierten Abstandsschwellenwertes, eine Fortsetzung einer Bewegung der Rüttelplatte in Richtung der aktuellen Bewegungsrichtung stoppt und/oder eine akustisch und/oder visuell und/oder haptisch wahrnehmbare Warnmeldung ausgibt. Dazu können eine oder mehrere Anzeigeeinrichtungen von der Rüttelplatte umfasst sein, wie nachstehend noch näher beschrieben.

Ergänzend oder alternativ kann es vorgesehen sein, dass die Umfeldüberwachungseinrichtung der Rüttelplatte ein oder mehrere Schutzfelder umfasst. Eines der Schutzfelder kann sich beispielsweise weiter in Vorwärtsrichtung der Rüttelplatte nach vorn und ein weiteres der Schutzfelder kann sich demgegenüber beispielsweise weiter in Rückwärtsrichtung nach hinten erstrecken und/oder sich in die jeweilige Richtung hin erstreckend ausgerichtet sein. Es kann vorgesehen sein, dass die Steuereinheit jeweils das sich weiter in Richtung der aktuellen Fahrrichtung der Rüttelplatte erstreckende Schutzfeld aktiviert und das sich weniger in Richtung der aktuellen Fahrrichtung der Rüttelplatte erstreckende Schutzfeld deaktiviert. Erfolgt eine Richtungsumkehr der Rüttelplatte, kann es somit vorgesehen sein, dass die Steuereinheit dann derart ausgebildet ist, dass sie von dem einen auf das andere Schutzfeld umschaltet. Ein Schutzfeld kann vorliegend beispielsweise mithilfe von an der Rüttelplatte angeordneten Abstandssensoren, insbesondere Ultraschall und/oder Lasersensoren, erhalten werden. Diese Abstandsensoren können in Fahrrichtung vor der Rüttelplatte liegende potentielle Hindernisse, wie beispielsweise ein Bordstein oder ähnliches, detektieren. Die Abstandssensoren können zur Versorgung mit elektrischer Energie an das Bordnetz angeschlossen sein und ihre Messdaten über eine oder mehrere Signalübertragungsleitungen an die Steuereinheit übertragen. Ergänzend oder alternativ können das oder die Schutzfelder mithilfe eines Sender-Empfängersystems erzeugt und dargestellt werden, insbesondere mittels Ultraschall oder IR-Strahlung, ganz besonders aber auf RFID-Basis, d.h. mit elektromagnetischen Wellen im LF-Bereich (Low-Frequency), konkret im Bereich von 30 bis 300 kHz, besonders bevorzugt mit einer Frequenz von 125 kHz. Es kann vorgesehen sein, dass die Rüttelplatte hierzu einen Vorwärtsrichtungssender und einen Rückwärtsrichtungssender umfasst, die beide an das Bordnetz zur Versorgung mit elektrischer Energie aus der elektrischen Energiequelle angeschlossen sein können bzw. sind. Es kann vorgesehen sein, dass das von einem oder mehreren der Sender der Rüttelplatte ausgesendete Signal von einer extern zur Rüttelplatte positionierten Antworteinheit, beispielsweise einer Fernbedienung und/oder einem eine Antworteinheit tragenden Bediener, beantwortet wird. Dazu kann die Antworteinheit beispielsweise als passiver oder aktiver Transponder ausgebildet sein. Zum Empfang des vom Transponder ausgesendeten Antwortsignals kann die Rüttelplatte wiederum eine oder mehrere Empfangseinheiten umfassen. Diese können ebenfalls einer Vorwärts- und/oder einer Rückwärtsrichtung zugeordnet sein. Die eine oder mehreren Empfangseinheiten können an das Bordnetz der Rüttelplatte angeschlossen sein. Es können eine oder mehrere Signalübertragungsleitungen vorhanden sein, über die die eine oder mehreren Empfangseinheiten die von ihnen empfangenen Antwortsignale an die Steuereinheit übermitteln. Detektiert die Steuereinheit auf der Grundlage dieser Antwortsignale beispielsweise, dass sich ein Bediener und/oder eine Fernbedienung und/oder ein Hindernis unterhalb eines Mindestabstandes und/oder außerhalb eines Maximalabstandes bzw. außerhalb und/oder innerhalb eines Schutzfeldes und/oder innerhalb einer aktuellen Fahrspur befindet, kann es vorgesehen sein, dass die Steuereinheit eine Fortsetzung einer Bewegung der Rüttelplatte in Richtung der aktuellen Bewegungsrichtung stoppt und/oder eine akustisch und/oder visuell und/oder haptisch wahrnehmbare Warnmeldung ausgibt.

Grundsätzlich kann der Wechsel von einem aktivierten Zustand in einen deaktivierten Zustand einer Zusatzeinrichtung oder eines Teils derselben und von einem deaktivierten Zustand in einen aktivierten Zustand einer anderen Zusatzeinrichtung oder eines anderen Teils derselben gleichzeitig und abrupt erfolgen, insbesondere dann, wenn die Steuereinheit einen Wechsel der aktuellen Fahrrichtung der Rüttelplatte ermittelt. Es kann jedoch bevorzugt sein, wenn die Steuereinheit derart ausgebildet ist, dass sie ein Aktivieren einer aktuell deaktivierten Zusatzeinrichtung oder eines Teils derselben und ein Deaktivieren einer aktuell aktivierten Zusatzeinrichtung oder eines Teils derselben einander überlappend steuert, insbesondere umschaltet. Dies betrifft insbesondere zueinander funktionsgleiche Zusatzeinrichtungen und/oder Teile derselben; beispielsweise die Berieselungseinrichtung, die Umfeldüberwachungseinrichtung und/oder die Beleuchtungseinrichtung. Es kann dann somit ein Überlappungszeitraum vorgesehen sein, in dem die im Rahmen eines Umschaltvorgangs zu deaktivierende Zusatzeinrichtung oder ein Teil derselben und die zu aktivierende Zusatzeinrichtung oder ein Teil derselben beide gleichzeitig aktiviert sind. Die Steuereinheit kann zur Durchführung bzw. Steuerung dieser einander überlappenden Umschaltung ausgebildet sein.

Hinsichtlich der Ausbildung und Auslegung des Bordnetzes bestehen ebenfalls verschiedenen Variationsmöglichkeiten. Ideal ist es, wenn das Bordnetz derart ausgebildet ist, dass die Beschleunigungsmesseinrichtung und die Steuereinheit gemeinsam über das Bordnetz mit elektrischer Energie versorgt werden. Weiter bevorzugt kann es sein, wenn das Bordnetz derart ausgebildet ist, dass eine oder mehrere der Zusatzeinrichtungen, insbesondere alle der elektrische Energie verbrauchenden Zusatzeinrichtungen, an das Bordnetz angeschlossen sind und über dieses mit elektrischer Energie aus der elektrischen Energiequelle der Rüttelplatte versorgt werden. Ganz besonders bevorzugt ist es, wenn sämtliche Einrichtungen der Rüttelplatte, die elektrische Energie verbrauchen, gemeinsam an das Bordnetz angeschlossen sind bzw. gemeinsam über dieses mit elektrischer Energie aus der, insbesondere einen einzigen, elektrischen Energiequelle versorgt werden.

Ein solcher weiterer Verbraucher elektrischer Energie kann beispielsweise eine von der Rüttelplatte vorzugsweise umfasste wenigstens eine an das Bordnetz angeschlossene und von diesem mit elektrischer Energie versorgte Anzeigeeinrichtung sein. Hierbei kann es sich beispielsweise um eine visuell wahrnehmbare Anzeige, konkret eine oder mehrere Leuchtanzeigen, oder einen Anzeigebildschirm, besonders einen berührungssensitiven Anzeigebildschirm (Touchscreen), und/oder eine akustisch wahrnehmbare Anzeige, wie beispielsweise einen oder mehrere Lautsprecher, und/oder um eine haptisch wahrnehmbare Anzeige, wie beispielsweise ein Rüttel- bzw. Vibrationsalarm, handeln. Die Anzeigeeinrichtung kann zur Anzeige von Warnhinweisen, beispielsweise bei einem Vorliegen eines kritischen Betriebszustandes, und/oder eines Verdichtungsfortschrittes und/oder Verdichtungsgrades und/oder eines damit korrelierenden Parameters, eines Füllstandes, einer aktuellen Fahrrichtung, einer Betriebsfrequenz, von einem oder mehreren Vorgabeparametern, eines Wartungsintervalls etc., ausgebildet sein.

Ergänzend oder alternativ kann es sich bei dem weiteren Verbraucher elektrischer Energie um eine Speichereinrichtung handeln. Diese kann zum Speichern von Vorgabe- und/oder Betriebsdaten ausgebildet sein. Die Speichereinrichtung kann ein Dokumentationsmodul umfassen, dass derart ausgebildet ist, dass es eine mithilfe der Beschleunigungsmesseinrichtung ermittelte Gesamtbeschleunigungsbelastung der Rüttelplatte speichert und dokumentiert. Es kann vorgesehen sein, dass die Steuereinheit derart ausgebildet ist, dass sie anhand der dokumentierten Gesamtbeschleunigungsbelastung Wartungsintervalle angezeigt und/oder anpasst und/oder kritische Betriebszustände ermittelt und/oder über die Anzeigeeinrichtung anzeigt.

Teil der Rüttelplatte können eine oder mehrere vom Bordnetz umfasste Invertereinrichtungen bzw. Stromrichter sein. Bei der Invertereinrichtung kann es sich um eine Einrichtung handeln, die eine Gleichspannung in eine Wechselspannung oder umgekehrt umwandelt und/oder eine Wechselstromfrequenz modifiziert und/oder eine Spannung variiert. Es kann vorgesehen sein, dass das Bordnetz derart ausgebildet ist, dass mithilfe der wenigstens einen Invertereinrichtung wenigstens zwei Teilbereiche des Bordnetzes gleichzeitig mit zueinander verschiedenen Spannungsniveaus und/oder Stromarten (Wechselstrom und Gleichstrom) und/oder Wechselstromfrequenzen aus derselben elektrischen Energiequelle betreibbar sind bzw. betrieben werden können. Konkret kann beispielsweise ein Hochspannungsteil umfasst sein, beispielsweise zum Betrieb eines oder mehrerer des einen oder der mehreren Unwuchterreger der Schwingungserregungseinrichtung antreibenden Elektromotoren. Gleichzeitig kann ein Niedrigspannungsteil umfasst sein, beispielsweise zum Betrieb der Steuereinheit, der Beschleunigungsmesseinrichtung, einer oder mehrerer der Zusatzeinrichtungen etc.

Ein weiterer Aspekt der Erfindung betrifft ein Verfahren zum Betrieb einer Rüttelplatte, insbesondere einer erfindungsgemäßen Rüttelplatte, wie vorstehend beschrieben. Die vorhergehenden Angaben zur möglichen Ausgestaltung einzelner Komponenten der erfindungsgemäßen Rüttelplatte werden daher für sich und in Kombination mit einer erfindungsgemäßen Rüttelplatte für das erfindungsgemäße Verfahren in Bezug genommen.

Das erfindungsgemäße Verfahren kann in einem Schritt a) ein Ermitteln von Beschleunigungswerten mithilfe einer Beschleunigungsmesseinrichtung im laufenden Betrieb der Rüttelplatte umfassen, insbesondere einer Beschleunigungsmesseinrichtung, wie vorstehend beschrieben. In einem Schritt b) kann ein Steuern wenigstens einer zwischen wenigstens zwei Betriebszuständen umschaltbaren Zusatzeinrichtung in Abhängigkeit von den erfassten Beschleunigungswerten vorgesehen sein. Das Steuern kann durch eine Steuereinheit, insbesondere wie vorstehend beschrieben, erfolgen. Mithilfe des erfindungsgemäßen Verfahrens ist es somit möglich, die über die Beschleunigungsmesseinrichtung ermittelten Beschleunigungsinformationen zum Steuern einer oder mehrerer Zusatzeinrichtungen und/oder von Teilen derselben zu nutzen und damit einen den aktuellen Betriebsbedingungen der Rüttelplatte angepassten Einsatz und Betrieb der einen oder der mehreren Zusatzeinrichtungen zu ermöglichen. Der Schritt a) umfasst grundsätzlich insbesondere das Ermitteln konkreter Beschleunigungswerte und/oder von Signalen und/oder Daten, die direkt oder indirekt mit konkreten Beschleunigungswerten korrelieren.

Es kann vorgesehen sein, dass das Ermitteln von Beschleunigungswerten im Schritt a) ein Ermitteln eines zwei- oder dreidimensionalen Beschleunigungsverhaltens umfasst. Es kann in diesem Fall vorgesehen sein, dass beispielsweise durch die Steuereinheit aus dem zwei- oder dreidimensionalen Beschleunigungsverhalten Beschleunigungswerte identifiziert werden, die eine Ermittlung einer aktuellen Fahrrichtung und/oder Fahrgeschwindigkeit durch die Steuereinheit ermöglichen. Dies können insbesondere Beschleunigungswerte bzw. Beschleunigungswertanteile sein, die sich auf Beschleunigungen innerhalb einer virtuellen horizontalen Referenzebene beziehen, ganz besonders in und/oder entgegen einer Vorwärtsrichtung der Rüttelplatte. Entsprechend kann es bevorzugt sein, dass im Schritt a) aus den ermittelten Beschleunigungswerten eine aktuellen Fahrrichtung und/oder Fahrgeschwindigkeit bestimmt wird, konkret durch die Beschleunigungsmesseinrichtung oder durch die Steuereinheit.

Gemäß einer bevorzugten Weiterbildung des erfindungsgemäßen Verfahrens umfasst das Steuern im Schritt b) ein Steuern eines Betriebs, insbesondere eine Aktivierung und/oder Deaktivierung und/oder Umschaltung und/oder Dosierung, einer Berieselungseinrichtung und/oder ein Steuern eines Betriebs, insbesondere eine Aktivierung und/oder Deaktivierung und/oder Umschaltung, einer Beleuchtungseinrichtung und/oder ein Steuern eines Betriebs, konkret insbesondere eine Aktivierung und/oder Deaktivierung, einer Umfeldüberwachungseinrichtung, jeweils idealerweise in Abhängigkeit von einer aktuell ermittelten Fahrrichtung der Rüttelplatte. Mit diesen Maßnahmen kann mithilfe des erfindungsgemäßen Verfahrens erreicht werden, dass diese eine oder diese mehreren Zusatzeinrichtungen und/oder Teile derselben in Richtung der aktuellen Fahrrichtung der Rüttelplatte nach vorn aktiviert und in Richtung entgegen der aktuellen Fahrrichtung der Rüttelplatte deaktiviert werden, wodurch beispielweise ein hinsichtlich der für den Einsatz der Rüttelplatte erforderlichen energetischen Ressourcen und/oder Betriebsfluide und/oder von der Steuereinheit zu verarbeitender Datenmengen effizienterer Betrieb ermöglicht wird.

Es kann vorteilhaft sein, wenn ein Steuern im Schritt b) ein Aktivieren einer aktuell deaktivierten Zusatzeinrichtung oder eines Teils derselben und ein Deaktivieren einer aktuell aktivierten Zusatzeinrichtung oder eines Teils derselben umfasst, wobei das jeweilige Aktivieren der einen aktuell deaktivierten Zusatzeinrichtung oder eines Teils derselben und das jeweilige Deaktivieren der aktuell aktivierten Zusatzeinrichtung oder eines Teils derselben einander überlappend erfolgt. Insbesondere kann das Deaktivieren der einen Zusatzeinrichtung oder des einen Teils derselben erst nach einem Aktivieren der einen anderen Zusatzeinrichtung oder eines anderen Teils der einen Zusatzeinrichtung erfolgen. Damit kann dieses Umschalten somit zeitlich überschneidend und sich über einen Zeitraum erstreckend parallel zueinander erfolgen. Die Länge dieses Übergangszeitraums, in dem beide Zusatzeinrichtungen und/oder Teile derselben Zusatzeinrichtung gleichzeitig aktiviert sind, kann statisch festgelegt oder variabel sein. Insbesondere ist es möglich, dass diese Länge dynamisch abhängig beispielsweise von einer Fahrgeschwindigkeit und/oder Beschleunigung der Rüttelplatte von der Steuereinheit variiert wird. Auf diese Weise kann die Betriebssicherheit während des Umschaltvorgangs erhöht werden.

Die von der Beschleunigungsmesseinrichtung ermittelten Beschleunigungswerte können zur Ermittlung weiterer Informationen über den Betrieb der Rüttelplatte herangezogen werden. So kann es im Schritt b) vorgesehen sein, dass zusätzlich aus den erfassten Beschleunigungswerten ein Ermitteln eines Verdichtungsfortschrittes und/oder eines Verdichtungsgrades oder eines damit korrelierenden Parameters und/oder ein Ermitteln eines Vorliegens eines kritischen Betriebszustandes erfolgt. Ohne dass zusätzliche Sensoren erforderlich sind, können somit mehrere Informationen aus den von der Beschleunigungsmesseinrichtung ermittelten Beschleunigungswerten durch die Steuereinheit gewonnen werden.

Es ist bevorzugt, wenn im Betrieb der Rüttelplatte die Beschleunigungsmesseinrichtung und die Steuereinheit gemeinsam über das Bordnetz mit elektrischer Energie versorgt werden. Weiter bevorzugt ist es, wenn auch eine oder mehrere der Zusatzeinrichtungen und/oder ein oder mehrere Antriebsmotoren, eine oder mehrere Anzeigeeinrichtungen etc. an das Bordnetz angeschlossen und im Betrieb der Rüttelplatte über das Bordnetz, idealerweise ausschließlich aus einer einzigen gemeinsamen elektrischen Energiequelle der Rüttelplatte, versorgt werden. Ideal ist es, wenn sämtliche Verbraucher der Rüttelplatte, die elektrische Energie für ihren Betrieb benötigen, gemeinsam über das eine Bordnetz aus, insbesondere ausschließlich, einer einzigen elektrischen Energiequelle der Rüttelplatte mit elektrischer Energie versorgt werden.

Es kann vorgesehen sein, dass das erfindungsgemäße Verfahren ein Anzeigen wenigstens einer aus aktuell ermittelten Beschleunigungswerten bestimmten Fahrrichtung und/oder einer aus aktuell ermittelten Beschleunigungswerten bestimmten Fahrgeschwindigkeit an einer Anzeigeeinrichtung umfasst. Ergänzend oder alternativ kann es vorgesehen sein, dass, insbesondere darüber hinaus, das Anzeigen eines Verdichtungsgrad und/oder -fortschrittes und/oder eines damit direkt oder indirekt korrelierenden Parameters, eines kritischen Betriebszustandes, eines Füllstandes, eines Wartungsintervalls etc. erfolgt.

Bevorzugt kann es ferner sein, wenn ein Speichern und Dokumentieren einer mithilfe der Beschleunigungsmesseinrichtung ermittelten Gesamtbeschleunigungsbelastung der Rüttelplatte in einem Dokumentationsmodul einer Speichereinrichtung erfolgt. Diese kann auch, insbesondere über eine Anzeigeeinrichtung der Rüttelplatte, angezeigt werden. Es kann ergänzend oder alternativ auch vorgesehen sein, dass die Steuereinheit ein, insbesondere angezeigtes, Wartungsintervall abhängig von der ermittelten und dokumentierten Gesamtbeschleunigungsbelastung anpasst.

Es ist möglich, dass im Umfang des erfindungsgemäßen Verfahrens ein gleichzeitiges Versorgen von wenigstens zwei Teilbereichen des Bordnetzes mit zueinander verschiedenen Spannungsniveaus, insbesondere eines Hochspannungsbereiches und eines Niedrigspannungsbereiches, und/oder Stromarten, insbesondere Gleichstrom und Wechselstrom, aus einer gemeinsamen elektrischen Energiequelle mithilfe einer Invertereinrichtung erfolgt.

Die Erfindung wird nachstehend anhand der in den Figuren gezeigten Ausführungsbeispiele näher erläutert. Es zeigen schematisch:
- Fig 1: eine Seitenansicht auf eine Rüttelplatte;
- Fig. 2: eine detailliertere Seitenansicht der Rüttelplatte aus Fig. 1;
- Fig. 3: eine Funktionsskizze einer Rüttelplatte;
- Fig. 4: ein Ablaufdiagramm eines Verfahrens;
- Fig. 5: eine Darstellung eines Verlaufes einer durchschnittlichen Fortbewegungsgeschwindigkeit einer Rüttelplatte;
- Fig. 6: ein Verlauf eines Betriebszustandes einer in Vorwärtsrichtung wirkenden Zusatzeinrichtung bzw. eines in Vorwärtsrichtung wirkenden Teiles der Zusatzeinrichtung;
- Fig. 7: ein Verlauf eines Betriebszustandes einer in Rückwärtsrichtung wirkenden Zusatzeinrichtung bzw. eines in Rückwärtsrichtung wirkenden Teiles der Zusatzeinrichtung;
- Fig. 8: ein weiterer Verlauf eines Betriebszustandes einer in Vorwärtsrichtung wirkenden Zusatzeinrichtung bzw. eines in Vorwärtsrichtung wirkenden Teiles der Zusatzeinrichtung; und
- Fig. 9: ein weiterer Verlauf eines Betriebszustandes einer in Rückwärtsrichtung wirkenden Zusatzeinrichtung bzw. eines in Rückwärtsrichtung wirkenden Teiles der Zusatzeinrichtung.

Gleiche beziehungsweise gleich wirkende Bauteile sind in den Figuren mit den gleichen Bezugszeichen bezeichnet. Sich in den Figuren wiederholende Bauteile sind nicht notwendigerweise in jeder Figur gesondert bezeichnet.

Figur 1 veranschaulicht Komponenten einer Rüttelplatte 1. Diese kann eine Bodenkontaktplatte 2, einen Antriebsmotor 3, eine Schwingungserregungseinrichtung 4, eine Beschleunigungsmesseinrichtung 5 sowie eine Steuereinheit 6 umfassen. Die Rüttelplatte 1 steht mit der Bodenkontaktplatte 2 auf einem Bodenuntergrund U auf. Im Betrieb der Rüttelplatte 1 kann die Schwingungserregungseinrichtung 4 die Bodenkontaktplatte 2 mit Schwingungen bzw. Vibrationen beaufschlagen, so dass die Bodenkontaktplatte 2 den Bodenuntergrund im Betrieb weiter verdichtet. Die Bodenkontaktplatte 2 kann auch als Unterbau bezeichnet werden. Zum Antrieb der Schwingungserregungseinrichtung 4 kann der Antriebsmotor 3 vorgesehen sein. Dieser kann über ein Antriebsgetriebe, beispielsweise ein Zugmittelgetriebe, mit der Schwingungserregungseinrichtung 4 in Antriebsverbindung stehen oder diese auch direkt antreiben. Der Antriebsmotor 3 kann beispielsweise als Verbrennungsmotor oder auch als Elektromotor ausgebildet sein. Die Rüttelplatte 1 kann einen oder mehrere Antriebsmotoren 3 umfassen. Die Schwingungserregungseinrichtung 4 kann einen oder mehrere Unwuchterreger umfassen. Es ist möglich, dass jedem der Unwuchterreger jeweils ein separater Antriebsmotor 3, in diesem Fall insbesondere Elektromotor, zum Antrieb zugeordnet ist.

Die Rüttelplatte 1 kann autonom arbeitend, ferngesteuert und/oder handgeführt ausgebildet sein. Zur Handführung kann sie eine Handführungseinrichtung 5, beispielsweise einen Führungsbügel oder eine Führungsdeichsel, aufweisen. Diese kann zwischen einer Arbeitsposition (in der Fig. 1 mit durchgezogener Linie dargestellt) und einer wenigstens teilweise eingeschwenkten Stauposition (in der Fig. 1 mit gestrichelter Linie dargestellt) verstellbar sein.

Teil der Rüttelplatte 1 kann ferner ein Energiespeicher 6 sein. Bei diesem kann es sich im Fall eines als Verbrennungsmotor ausgebildeten Antriebsmotors 3 beispielsweise um einen Kraftstofftank und im Fall eines als Elektromotor ausgebildeten Antriebsmotors 3 beispielsweise um einen oder mehrere, insbesondere wechselbare, Akkumulatoren handeln.

Die Rüttelplatte 1 kann eine elektrische Energiequelle 7 aufweisen. Diese bezeichnet eine Einrichtung, über die und/oder aus der die Rüttelplatte 1, insbesondere für den Betrieb erforderliche, elektrische Energie im Betrieb beziehen kann. Die elektrische Energiequelle 7 kann beispielsweise ein als Akkumulator ausgebildeter Energiespeicher 6 und/oder ein Anschluss der Rüttelplatte 1 an eine zur Rüttelplatte 1 externe elektrische Energieversorgung sein. Ergänzend oder alternativ kann die elektrische Energiequelle 7 auch ein von der Rüttelplatte 1 umfasster Generator sein, der von dem, in diesem Fall vorzugsweise als Verbrennungsmotor ausgebildeten, Antriebsmotor 3 angetrieben wird.

Es ist möglich, dass die Rüttelplatte über eine Tragplatte 8 aufweist. Diese kann über in der Fig. 1 nicht gezeigte Schwingungsdämpfungselemente mit der Bodenkontaktplatte 2 verbunden sein. Die Tragplatte und die von ihr gegenüber dem Unterbau getragenen Elemente können auch als Oberbau bezeichnet werden. Die Tragplatte 8 kann als, insbesondere als Maschinenrahmen ausgebildete, Tragstruktur dienen, um eine oder mehrere Komponenten der Rüttelplatte, wie beispielsweise den oder die Antriebsmotoren 3, einen oder mehrere Energiespeicher 6 und/oder die Handführungseinrichtung 5, zu tragen. Der oder die Antriebsmotoren 3 können auch an der Bodenkontaktplatte 2 angeordnet sein.

Die Rüttelplatte 1 kann eine Beschleunigungsmesseinrichtung 9 aufweisen. Diese kann einen oder mehrere Beschleunigungssensoren umfassen. Die Beschleunigungsmesseinrichtung 9 kann insbesondere derart ausgebildet sein, dass sie die Beschleunigung der Rüttelplatte 1 bzw. zumindest eines Teils derselben, wie insbesondere der Bodenkontaktplatte 2 und/oder der Tragplatte 8, im Betrieb der Rüttelplatte 1 ermittelt. Die Beschleunigungsmesseinrichtung 9 kann dabei insbesondere derart ausgebildet sein, dass sie zur Ermittlung des Beschleunigungsverhaltens der Rüttelplatte 1 in einer in Vertikalrichtung y und einer in und entgegen einer Vorwärtsrichtung A verlaufenden Horizontalrichtung x bzw. zur Ermittlung eines zweidimensionalen Beschleunigungsverhaltens der Rüttelplatte 1 in Vertikalrichtung und in Vorwärtsrichtung ausgebildet ist. Alternativ kann es auch vorgesehen sein, dass die Beschleunigungsmesseinrichtung 8 zur Ermittlung eines dreidimensionalen Beschleunigungsverhaltens der Rüttelplatte ausgebildet ist, konkret somit in Horizontalrichtung x in Vorwärtsrichtung A, in Vertikalrichtung y sowie in Horizontalrichtung z quer zur Vorwärtsrichtung A.

Teil der Rüttelplatte 1 kann ferner eine Steuereinheit 10 sein. Die Steuereinheit 10 kann als Computereinrichtung ausgebildet sein oder zumindest eine solche umfassen und ein oder mehrere Computerprogramme, insbesondere zur Durchführung einer oder mehrerer der nachstehend noch näher beschriebenen Funktionen, umfassen. Sie kann in einer Signal- bzw. Datenübertragungsverbindung mit der Beschleunigungsmesseinrichtung 9 stehen und beispielsweise zur Ermittlung einer in Vertikalrichtung y und/oder in Horizontalrichtung x in oder entgegen der Vorwärtsrichtung A jeweiligen Einzelbeschleunigung aus den Gesamtmesswerten der Beschleunigungsmesseinrichtung ausgebildet sein. Die Steuereinheit 10 kann insbesondere derart ausgebildet sein, dass sie auf der Grundlage der von der Beschleunigungsmesseinrichtung 9 im laufenden Betrieb der Rüttelplatte 1 ermittelten Beschleunigungswerte eine aktuelle Fahrrichtung der Rüttelplatte 1 ermittelt, beispielsweise, ob sich diese gerade in oder entgegen der Vorwärtsrichtung A bewegt oder sich in einem Standrüttelungsbetrieb befindet. Die Steuereinheit kann ergänzend oder alternativ dazu ausgebildet sein, dass sie auf der Grundlage der von der Beschleunigungsmesseinrichtung 9 im laufenden Betrieb der Rüttelplatte 1 ermittelten Beschleunigungswerte eine aktuelle Fahrgeschwindigkeit der Rüttelplatte 1 und/oder das Vorliegen/Nicht-Vorliegen eines aktuell kritischen Betriebszustandes, beispielsweise einer aktuellen Neigung der Rüttelplatte 1, und/oder eines Verdichtungsfortschrittes und/oder eines Verdichtungsgrades ermittelt.

Zur Versorgung wenigstens der Steuereinheit 10 und der Beschleunigungsmesseinrichtung 9 kann die Rüttelplatte 1 ein in Fig. 1 lediglich stark schematisch angedeutetes Bordnetz 11 aufweisen. Das Bordnetz 11 kann insbesondere derart ausgebildet sein, dass es elektrische Energie übertragende Leitungsverbindungen, beispielsweise zwischen der elektrischen Energiequelle 7 und der Steuereinheit 10 und der Beschleunigungsmesseinrichtung 9, bereitstellt. Es kann ergänzend vorgesehen sein, dass das Bordnetz ferner zur Übertragung elektrischer Energie aus der elektrischen Energiequelle 7 zum Antriebsmotor 3 und einer oder mehreren im Betrieb elektrische Energie verbrauchender Zusatzeinrichtungen 12 der Rüttelplatte 1 ausgebildet ist. Beispiele derartiger möglicher Zusatzeinrichtungen 12 werden nachstehend noch näher beschrieben.

Die eine oder die mehreren Zusatzeinrichtungen 12 können wenigstens zwischen einem ersten und einem zweiten Betriebszustand umschaltbar sein, insbesondere gesteuert von der Steuereinheit 10, ganz besonders in Abhängigkeit einer von der Steuereinheit 10 durchgeführten Auswertung aktueller von der Beschleunigungsmesseinrichtung 9 ermittelter Beschleunigungswerte. Ein erster Betriebszustand kann beispielsweise ein aktivierter Betriebszustand sein, in dem die Zusatzeinrichtung 12 eine Zusatzfunktion ausführt. Ein zweiter Betriebszustand kann beispielsweise ein deaktivierter Betriebszustand sein, in dem die Zusatzeinrichtung 12 die Zusatzfunktion nicht ausführt und insbesondere passiv ist. Es ist auch möglich, dass eine Zusatzeinrichtung 12 verschiedenen Zusatzfunktionen ausführen kann, und dass sich zwei oder mehrere Betriebszustände einer solchen Zusatzeinrichtung 12 dadurch voneinander unterscheiden, dass zueinander verschiedene Teile der jeweiligen Zusatzeinrichtung jeweils aktiviert und/oder deaktiviert sind.

Fig. 2 veranschaulicht eine Rüttelplatte 1, beispielsweise ausgehend von der in Fig. 1 gezeigten Rüttelplatte 1, mit weiteren möglichen Ausführungsdetails. So kann es sich bei der Zusatzeinrichtung 12 beispielsweise um eine Berieselungseinrichtung 13 handeln. Diese kann einen oder mehrere Fluidtanks 14, insbesondere Wassertanks, aufweisen, in dem ein Fluid, insbesondere Wasser, innerhalb der Rüttelplatte 1 bevorratet und von dieser im laufenden Arbeitsbetrieb mitgeführt werden kann. Der oder die Fluidtanks 14 können austauschbar an der übrigen Rüttelplatte angeordnet oder fest in diese installiert sein. Teil der Berieselungseinrichtung 13 können eine oder mehrere Auslassöffnungen 15 sein, über die Fluid, insbesondere Wasser, im laufenden Betrieb der Rüttelplatte 1 zur Außenumgebung hin austreten kann. Dazu kann es vorgesehen sein, dass die Berieselungseinrichtung 13 einen Vorwärtsauslassteil 16 mit wenigstens einer Auslassöffnungen 15, insbesondere Vorwärtssprühteil, und einen Rückwärtsauslassteil 17 mit wenigstens einer Auslassöffnung 15, insbesondere Rückwärtssprühteil7, aufweist. Der Vorwärtsauslassteil 16 kann derart ausgebildet sein, dass das aus seiner wenigstens einen Auslassöffnung 15 austretende Fluid in Vorwärtsrichtung A der Rüttelplatte 1 gesehen vor der bzw. vor die Bodenkontaktplatte 2 hin zur Außenumgebung austritt. Der Rückwärtsauslassteil 17 kann derart ausgebildet sein, dass das aus seiner wenigstens einen Auslassöffnung 15 austretende Fluid entgegen der Vorwärtsrichtung A bzw. in Rückwärtsrichtung B der Rüttelplatte 1 gesehen vor der bzw. vor die Bodenkontaktplatte 2 hin austritt. Die Auslassöffnungen 15 können als eine oder mehrere Sprühdüsen ausgebildet sein und einen Sprühbereich 18 aufweisen. Im Ausführungsbeispiel gemäß der Fig. 1 ist exemplarisch der Vorwärtsauslassteil 16 aktiviert und der Rückwärtsauslassteil 17 deaktiviert.

Es kann vorgesehen sein, dass der Rückwärtsauslassteil 17 und der Vorwärtsauslassteil 16 der Berieselungseinrichtung 13 unabhängig voneinander von der Steuereinheit 10 steuerbar sind und somit getrennt voneinander oder auch gleichzeitig aktiviert und/oder deaktiviert werden können. Im aktivierten Zustand des Rückwärtsauslassteils 17 und des Vorwärtsauslassteil 16 tritt jeweils Fluid aus diesen in die Außenumgebung aus und im deaktivierten Zustand nicht. Es kann auch vorgesehen sein, dass die Steuereinheit 10 und/oder die Berieselungseinrichtung 13 derart ausgebildet sind, dass sie sowohl den Rückwärtsauslassteil 17 als auch den Vorwärtsauslassteil 16 gleichzeitig oder getrennt und/oder unabhängig voneinander aktivieren und/oder deaktivieren. Dazu kann die Berieselungseinrichtung 13 eine oder mehrere nachstehend noch näher beschriebene Ventile und/oder Pumpen sowie ein oder mehrere Leitungssysteme umfassen. Die Berieselungseinrichtung 13 kann zur Versorgung mit elektrischer Energie an das Bordnetz der Rüttelplatte 1 angeschlossen sein.

Bei der Zusatzeinrichtung 13 oder einer der Zusatzeinrichtungen 13 der Rüttelplatte kann es sich ergänzend oder alternativ um eine Beleuchtungseinrichtung 19 handeln. Diese kann eine oder mehrere Leuchteinrichtungen 20 mit einer oder mehreren Lichtquellen 21 aufweisen. Bei der oder den Lichtquellen 21 kann es sich beispielsweise um LEDs oder vergleichbare Licht emittierende Einrichtungen handeln. Jede der Leuchteinrichtungen 20 kann einen Ausleuchtbereich 22 umfassen. Dieser kann sich, wie beispielsweise in der Fig. 2 gezeigt, von oben kommend in Vertikalrichtung nach unten und in Vorwärtsrichtung A oder in Rückwärtsrichtung B erstrecken. Entsprechend kann die Beleuchtungseinrichtung 19 beispielsweise einen Vorwärtsausleuchtteil 23 und einen Rückwärtsausleuchtteil 24 aufweisen. Im aktivierten Betriebszustand emittiert die Beleuchtungseinrichtung 19 oder zumindest ein Teil davon Licht und im deaktivierten Betriebszustand nicht. Die Beleuchtungseinrichtung 19 kann zur Versorgung mit elektrischer Energie an das Bordnetz der Rüttelplatte 1 angeschlossen sein. Die Aktivierung und/oder Deaktivierung der Beleuchtungseinrichtung 19 oder zumindest von Teilen davon kann von der Steuereinheit 10 gesteuert werden. Bei dem in der Fig. 2 gezeigten Ausführungsbeispiel ist exemplarisch der Vorwärtsausleuchtteil 23 aktiviert und der Rückwärtsausleuchtteil 24 deaktiviert.

Ergänzend oder alternativ kann es sich bei der Zusatzeinrichtung 13 um eine Umfeldüberwachungseinrichtung 25 handeln. Diese kann beispielsweise eine oder mehrere Sender-Empfängereinrichtungen 28 zur Aussendung eines oder mehrere Schutzfelder umfassen, wobei hierzu im vorliegenden Ausführungsbeispiel exemplarisch eine in Vorwärtsrichtung A gesehen vordere Sender-Empfängereinrichtungen 26 zur Aussendung eines in Vorwärtsrichtung A gesehen vorderen Schutzfeldes 27 und eine hintere Sender-Empfängereinrichtungen 28 zur Aussendung eines in Vorwärtsrichtung A gesehen hinteren Schutzfeldes 29 umfasst sein kann. Die Sender-Empfängereinrichtungen 26 und 28 können zum Empfang eines Antwortsignals, beispielsweise mittels eines externen und in der Fig. 2 nicht gezeigten Transponders, in Antwort auf einen Empfang eines oder beider Schutzfelder 27 und 29 ausgebildet sein. Die Sender-Empfängereinrichtungen 26 und 28 können mit der Steuereinheit 10 in Datenübertragungsverbindung stehen und zur Versorgung mit elektrischer Energie ebenfalls an das Bordnetz der Rüttelplatte 1 angeschlossen sein. Im aktivierten Zustand senden die eine oder mehreren Sender-Empfängereinrichtungen 28 ein oder mehrere Schutzfelder 27 und/oder 29 aus und/oder überwachen den Empfang eines oder mehrerer Antwortsignale. Im deaktivierten Zustand senden die eine oder mehreren Sender-Empfängereinrichtungen 28 kein entsprechendes Schutzfeld aus und/oder überwachen nicht den Empfang eines oder mehrerer Antwortsignale.

Die Umfeldüberwachungseinrichtung 25 kann ergänzend oder alternativ eine oder mehrere Kameras und/oder Abstandssensoren aufweisen. Diese können insbesondere einen von der Rüttelplatte 1 ausgehend in Vorwärtsrichtung A nach vorn verlaufenden vorderen Aufnahmebereich bzw. Überwachungsbereich 30 und einen und einen entgegen der Vorwärtsrichtung A bzw. in Rückwärtsrichtung B nach hinten verlaufenden hinteren Aufnahmebereich bzw. Überwachungsbereich 31 umfassen. Auch ist eine Überwachung der Seitenbereiche und/oder die Überwachung des die Rüttelplatte 1 umlaufenden Bereiches möglich. Gemäß dem Ausführungsbeispiel in Fig. 2 können Teil der Umfeldüberwachungseinrichtung 25 eine Vorwärtskamera 32 und/oder eine Rückwärtskamera 33 sein (und/oder ein oder mehrere in der Fig. 1 nicht näher gezeigte Vorwärtsabstandssensoren und/oder Rückwärtsabstandssensoren). Die eine oder mehreren Kameras und/oder Abstandssensoren können mit der Steuereinheit 10 in Datenübertragungsverbindung stehen und zur Versorgung mit elektrischer Energie ebenfalls an das Bordnetz der Rüttelplatte 1 angeschlossen sein. Im aktivierten Zustand können die eine oder mehreren Kameras Bilder, insbesondere in Form eines Videofeeds, aufnehmen und diese zur weiteren Auswertung, beispielsweise Prüfung auf Objekte und/oder Hindernisse, an die Steuereinheit 10, die dazu ein geeignetes Computerprogramm zu Bildauswertung umfasst, übermitteln. Im deaktivierten Zustand erfolgt dagegen keine Aufnahme und/oder Übermittlung und/oder Auswertung von Bildern.

Eine weitere ergänzende oder alternative Zusatzeinrichtung 12 kann eine Projektionseinrichtung 34 sein, beispielsweise in Form eines Laserpointers. Die Projektionseinrichtung 34 kann beispielsweise derart ausgebildet sein, dass sie eine aktuelle Fahrspur der Rüttelplatte 1, idealerweise zumindest in Richtung der aktuellen Bewegungsrichtung der Rüttelplatte in oder entgegen der Vorwärtsrichtung A, auf den Bodenuntergrund projiziert, beispielsweise mittels eines von der Projektionseinrichtung 34 ausgehenden Projektionsstrahles 35. Die Projektionseinrichtung 34 kann dazu beispielsweise eine in Vorwärtsrichtung A und/oder eine in Rückwärtsrichtung B gerichtete Einrichtung umfassen oder, beispielsweise um eine Drehachse D drehbar, zwischen einer in Vorwärtsrichtung A gerichteten Position und einer in Rückwärtsrichtung B gerichteten Position verstellbar sein. Die Projektionseinrichtung 35 kann über das Bordnetz mit elektrischer Energie versorgbar und dazu an dieses angeschlossen sein. Ferner kann sie von der Steuereinheit 10 gesteuert werden. Im aktivierten Zustand emittiert die Projektionseinrichtung 35 einen Projektionsstrahl und im deaktivierten Zustand nicht.

Weitere Einzelheiten zu möglichen Aufbau- und/oder Funktionsoptionen der Rüttelplatte 1, insbesondere wie zu den Figuren 1 und/oder 2 erläutert, sind in der Fig. 3 näher dargestellt. Die Rüttelplatte 1 kann demnach eine elektrische Energiequelle 7 umfassen, beispielsweise in Form eines oder mehrerer Akkumulatoren. Die elektrische Energiequelle 7 kann ein Bordnetz 11 mit elektrischer Energie versorgen. Das Bordnetz 11 kann derart ausgebildet sein, dass es sämtliche Verbraucher der Rüttelplatte 1, die elektrische Energie verbrauchen, mit elektrischer Energie aus der einen oder den mehreren elektrischen Energiequellen der Rüttelplatte 1 mit elektrischer Energie versorgt. Es kann auch vorgesehen sein, dass das Bordnetz 11 einen ersten Teilbereich 36, beispielsweise einen Hochspannungsbereich, und einen zweiten Teilbereich 37, beispielsweise einen Niedrigspannungsbereich, umfasst. Die Netzspannung im Hochspannungsbereich 36 kann gegenüber der Netzspannung im Niedrigspannungsbereich 37 höher sein.

Das Bordnetz 11, beispielsweise insbesondere, sofern vorhanden, der eine Bereich, insbesondere der Hochspannungsbereich 36, kann beispielsweise dazu vorgesehen bzw. ausgebildet sein, einen oder mehrere Antriebsmotoren 3, insbesondere Elektromotoren, mit elektrischer Energie zu versorgen. Der oder die Antriebsmotoren 3 können Teil eines Antriebssystems 38 sein, über welche die Schwingungserregungseinrichtung 4, umfassend beispielsweise einen oder mehrere Unwuchterreger, angetrieben werden kann. Teil des Antriebssystems können auch ein oder mehrere Lüfter 39 sein, die zur Erzeugung eines Kühlluftstromes, beispielsweise zur Kühlung einer oder mehrerer elektrischer Energiequellen 7 und/oder elektrische Energie verbrauchender Verbraucher, wie beispielsweise dem einen oder den mehreren Antriebsmotoren 3 und/oder Teilen der elektrischen Energiequelle, dienen können. Insbesondere der oder die Lüfter 38 können allerdings auch einen eigenen, in der Fig. 3 nicht gezeigten, Antriebsmotor aufweisen. Dieser kann auch an den anderen Bereich des Bordnetzes, insbesondere den Niedrigspannungsbereich 37, angeschlossen sein.

Das Bordnetz 11, beispielsweise insbesondere sofern vorhanden der Niedrigspannungsbereich 37, kann beispielsweise dazu vorgesehen bzw. ausgebildet sein, neben der Steuereinheit 10 und der Beschleunigungsmesseinrichtung 9 weitere Verbraucher mit elektrischer Energie zu versorgen. So kann die Beschleunigungsmesseinrichtung 9 beispielsweise Teil eines Sensorsystems 40 sein, das weitere Sensoren, beispielsweise einen oder mehrere Füllstandsensoren 41 und/oder einen oder mehrere Neigungssensoren 42 und/oder einen Positionssensor (insbesondere in Form eines GNSS-Empfängers) und/oder einen Fahrgeschwindigkeitssensor und/oder einen oder mehrere Abstandssensoren 57 etc., umfassen kann. Die Beschleunigungsmesseinrichtung 9 kann einen oder mehrere Einzelbeschleunigungssensoren umfassen und insbesondere zur Erfassung eines zwei- oder dreidimensionalen Beschleunigungsverhaltens der Rüttelplatte 1 ausgebildet sein. Exemplarisch ist dies in der Fig. 3 mit einem Vertikalbeschleunigungssensor 9x und einem in und/oder entgegen der Vorwärtsrichtung A der Rüttelplatte 1 messenden Horizontalbeschleunigungssensor 9y angegeben, wobei diese jedoch auch in einem, beispielsweise zweiachsig messenden Beschleunigungssensor, zusammengefasst und die Einzelbeschleunigungswerte bzw. -anteile in die jeweiligen Raumrichtungen x und y dann von der Beschleunigungsmesseinrichtung 9 direkt und/oder von der Steuereinheit 10 berechnet werden können. Teile des Sensorsystems 40 bzw. einzelne oder mehrere der Sensoren können über Signalübertragungsleitungen 51 mit der Steuereinheit 10 in Signalübertragungsverbindung stehen.

Über das Bordnetz 11 können zudem Verbraucher elektrischer Energie einer oder mehrerer Zusatzeinrichtungen 12 der Rüttelplatte mit elektrischer Energie versorgt werden. Der Betrieb bzw. der Betriebszustand, insbesondere zwischen einem aktivierten und einem deaktivierten Zustand, einzelner Komponenten der nachstehend beispielhaft angegebenen Zusatzeinrichtungen 12 können von der Steuereinheit 10, insbesondere zentral, gesteuert werden. Dies ist in der Fig. 3 innerhalb der jeweiligen Zusatzeinrichtungen 12 beispielhaft mit einem gestrichelten Pfeil angegeben.

Bei der Zusatzeinrichtung 12 kann es sich beispielsweise um die Berieselungseinrichtung 13 handeln. Diese kann eine oder mehrere Fluidpumpen 43 umfassen, deren Betriebszustand, insbesondere hinsichtlich eines aktivierten Förderbetriebs und/oder eines deaktivierten Ruhezustandes, von der Steuereinheit 10 gesteuert werden kann. Bei den Fluidpumpen 43 kann es sich beispielsweise um Konstantpumpen oder Verstellpumpen handeln. Die Anzahl und Ausbildung einzelner Auslassbereiche bzw. Auslassteile der Berieselungseinrichtung 13 und deren Steuerung kann variieren. Es kann vorgesehen sein, dass die Berieselungseinrichtung 13 einen Vorwärtsauslassteil 16 und/oder einen Rückwärtsauslassteil 17 aufweist. Auch die konkrete Ausbildung der jeweiligen Auslassteile kann variieren. Diese können beispielsweise eine oder mehreren Auslassöffnungen umfassen, die unter anderem als einfache Bohrung bzw. Auslassöffnung oder auch in Form einer Auslassdüse 45 ausgebildet sein können. Es ist möglich, dass jeder der Auslassöffnungen jeweils ein, ganz besonders individuell von der Steuereinheit 10, steuerbares Auslassventil 47 zugeordnet ist. Auf diese Weise können einzelne und/oder mehrere Auslassöffnungen der Berieselungseinrichtung 13 von der Steuereinheit 10 gesteuert geöffnet bzw. aktiviert und/oder geschlossen bzw. deaktiviert werden. Ergänzend oder alternativ kann die Berieselungseinrichtung auch mehrere an eine gemeinsame Fluidversorgung angeschlossene und über ein gemeinsames Auslassventil zusammen aktivierbare und/oder deaktivierbare Auslassöffnungen umfassen, wie beispielsweise in der Fig. 3 exemplarisch für den Rückwärtsauslassteil 17 gezeigt. Dieser umfasst dazu beispielsweise einen Sprühbalken 46, der zentral über ein gemeinsames von der Steuereinheit 10 gesteuertes Ventil 47 mehrere Auslassöffnungen gleichzeitig mit Fluid versorgt. Es ist weiter ergänzend oder alternativ möglich, dass gänzlich auf Ventile 47 verzichtet wird und der Auslass aus der oder den Auslassöffnungen allein über ein Fördern und/oder Nichtfördern von Fluid durch die eine oder mehreren Fluidpumpen 43 gesteuert wird. Weiter ergänzend oder alternativ können die Steuereinheit 10 und/oder die eine oder mehreren Fluidpumpen 43 und/oder das eine oder die mehreren Ventile 47 derart ausgebildet sein, dass der geförderte und/oder durch- und/oder austretende Fluidvolumenstrom variabel ist und auf diese Weise somit innerhalb eines aktivierten Zustandes der Berieselungseinrichtung 13 der Volumenstrom variiert bzw. dosiert werden kann. Zur Leitung des von der oder den Fluidpumpen 43 geförderten Fluids bis hin zu den Auslassöffnungen kann die Berieselungseinrichtung 13 ein Fluidleitungssystem 44 aufweisen.

Es ist möglich, dass die Rüttelplatte neben der einen gezeigten Gesamtheit aus Fluidtank 14 und Pumpe 43 eine weitere Gesamtheit 48 mit einer weiteren Pumpe und einem weiteren Fluidtank aufweist. Ausgehend von einer solchen Anordnung kann es vorgesehen sein, dass jeweils ein Tank und jeweils eine Pumpe ausschließlich dem Vorwärtsauslassteil 16 und dem Rückwärtsauslassteil 17 zugeordnet sind.

In dem in Fig. 3 gezeigten Ausführungsbeispiel fördern Pumpen, vorzugsweise im Saugbetrieb, Wasser aus dem jeweiligen Tank. Es kann jedoch auch vorgesehen sein, dass eine Pumpe, beispielsweise in Form eines Kompressors, von der Rüttelplatte umfasst ist, mit dessen Hilfe ein Luftdruck innerhalb des oder der jeweiligen Tanks aufgebaut werden kann, um das im Tank enthaltene Fluid, insbesondere Wasser, darüber aus dem Tank herauszudrücken. Auch diese Pumpe bzw. dieser Kompressor kann von der Steuereinheit 10 gesteuert und über das Bordnetz 11 mit elektrischer Energie versorgt werden. Es ist allerdings auch möglich, dass die Fluidentnahme aus dem oder den jeweiligen Tanks ohne eine Pumpe und allein schwerkraftgetrieben erfolgt. Hinsichtlich des möglichen Aufbaus und der möglichen Steuerung des sich an den Tank dann anschließenden Bereiches einer solchen Berieselungseinrichtung wird exemplarisch auf die vorhergehenden Ausführungen Bezug genommen.

Ferner kann die Rüttelplatte 1 ergänzend oder alternativ als Zusatzeinrichtung 12 die Beleuchtungseinrichtung 19 aufweisen. Diese kann einen Vorwärtsausleuchtteil 23 und einen Rückwärtsausleuchtteil 24 umfassen. Beispielhaft für eine mögliche Ausbildung eines Ausleuchtteils ist in der Fig. 3 der Vorwärtsausleichtteil 23 als eine Einrichtung mit einer Leuchteinrichtung 49 gezeigt, die lediglich eine einzige Lichtquelle 50 umfasst. Ergänzend oder alternativ kann es vorgesehen sein, dass die Beleuchtungseinrichtung 19 einen Ausleuchtteil mit einer Leuchteinrichtung 49 mit mehreren Lichtquellen 50 aufweist, wie in der Fig. 3 beispielhaft für den Rückwärtsausleuchtteil 24 angegeben. Es kann vorgehen sein, dass die einzelnen Lichtquellen 50 der jeweiligen Beleuchtungseinrichtung 19 und/oder des Vorwärtsausleuchtteils 23 und/oder des Rückwärtsausleuchtteils 24 von der Steuereinheit 10 individuell und/oder gruppiert, insbesondere alle gleichzeitig, aktiviert bzw. angeschaltet und/oder deaktiviert bzw. ausgeschaltet, werden können.

Es ist auch möglich, dass die Rüttelplatte 1 als Zusatzeinrichtung 12 weiter ergänzend oder alternativ die Umfeldüberwachungseinrichtung 25 umfasst. Diese kann beispielsweise eine oder mehrere Sender-Empfängereinrichtungen 26,28 und/oder eine Vorwärtskamera 32 und/oder eine Rückwärtskamera 33 umfassen. Auch einer oder mehrere der Abstandssensoren 57 können Teil der Umfeldüberwachungseinrichtung 25 sein. Diese können über das Bordnetz 11 mit elektrischer Energie versorgt und/oder von der Steuereinheit 10 gesteuert werden. Ferner kann es vorgesehen sein, dass eine oder mehrere Signalübertragungsleitungen 51 vorhanden sind, über die die Umfeldüberwachungseinrichtung 25 und/oder einzelne oder mehrere Komponenten derselben Signale an die Steuereinheit 10 übertragen können.

Die Rüttelplatte 1 kann eine Anzeigeeinrichtung 53 umfassen. Hierbei kann es sich um eine oder mehrere Signalleuchten und/oder um ein oder mehrere Anzeigedisplays, insbesondere auch in Form eines oder mehrerer berührungssensitiver Anzeigebildschirme, handeln. Die Anzeigeeinrichtung 53 kann über das Bordnetz 11 mit elektrischer Energie versorgt werden und über eine Steuerleitung 52 mit der Steuereinheit 10 verbunden sein. Sie kann insbesondere zur Anzeige einer aktuellen Fahrrichtung und/oder weitere aktueller Betriebsparameter und/oder Betriebszustände, insbesondere auch eines von der Steuereinheit 10 ermittelten kritischen Betriebszustandes, ausgebildet sein. Die aktuelle Fahrrichtung der Rüttelplatte 1 kann von der Steuereinheit 10 aus den von der Beschleunigungsmesseinrichtung 9 ermittelten Beschleunigungswerten ermittelt werden. Die Anzeigeeinrichtung 53 kann ergänzend oder alternativ zu Ausgabe einer visuellen Anzeige auch zur Ausgabe einer akustisch und/oder haptisch wahrnehmbaren Anzeige ausgebildet sein, beispielsweise mittels eines Lautsprechers und/oder eines Vibrators etc.

Teil der Rüttelplatte 1 kann ergänzend oder alternativ eine Speichereinrichtung 54, insbesondere umfassend ein Dokumentationsmodul 54, sein. Mithilfe der Speichereinrichtung 54 können beispielsweise von der Steuereinheit 10 übermittelte Betriebsdaten der Rüttelplatte 1 gespeichert werden, wie beispielsweise der Verlauf erfasster Beschleunigungswerte etc. Das Dokumentationsmodul 54 kann dazu ausgebildet sein, eine Gesamtbeschleunigungsbelastung der Rüttelplatte 1, insbesondere über die insgesamt geleisteten Betriebsstunden hinweg, zu dokumentieren. Die Steuereinheit 10 kann dazu ausgebildet sein, die in dem Dokumentationsmodul 54 hinterlegte Gesamtbeschleunigungsbelastung der Rüttelplatte als Parameter zur Anpassung eines aktuell ermittelten Wartungsintervalls, welches beispielsweise über die Anzeigeeinrichtung angezeigt werden kann, heranzuziehen.

Die Rüttelplatte 1 kann weiter ergänzend oder alternativ eine oder mehrere Invertereinrichtungen 56 umfassen. Diese können von der Steuereinheit 10 gesteuert werden.

Die Signalübertragungsleitungen 51 und/oder Steuerleitungen 52 können kabelgebunden und/oder kabellos ausgebildet sein. Sie können insbesondere auch als BUS-System, insbesondere CAN-BUS-System, ausgebildet sein, wie in der Fig. 3 am Beispiel der Verbindungsleitung 51, 52 zwischen der Steuereinheit 10, der Anzeigeeinrichtung 53 und der Speichereinrichtung 54 exemplarisch angegeben. Es ist möglich, dass die Signalübertragungsleitungen 51 und/oder Steuerleitungen 52 zur uni- oder bidirektionalen Signalübertragung ausgebildet sind.

Teil der Rüttelplatte 1 kann eine An-/Ausschalteinrichtung 58 sein. Diese kann mechanisch und/oder elektronisch arbeitend ausgebildet sein. Die An-/Ausschalteinrichtung 58 kann derart ausgebildet sein, dass sie eine stromleitende Verbindung zwischen der elektrischen Energiequelle 7 und dem Bordnetz 11 oder zumindest von Teilen davon wahlweise unterbricht oder herstellt und/oder die Steuereinheit 10 aktiviert und/oder deaktiviert. Ergänzend oder alternativ kann es vorgesehen sein, dass die An-/Ausschalteinrichtung 58 zur Erfassung und/oder Eingabe eines berechtigungsnachweises ausgebildet ist, der von der Steuereinheit 10 geprüft werden kann. Die An-/Ausschalteinrichtung 58 kann auch ein oder mehrere Eingabemittel zur manuellen Eingabe von Steuerbefehlen, wie beispielsweise Fahrrichtungsbefehlen und/oder Steuerbefehlen für eine oder mehrere der Zusatzeinrichtungen, etc. umfassen. Diese können, sofern vorhanden, wenigstens teilweise an der Handführungseinrichtung 5 angeordnet sein.

Mit beispielsweise der in der Fig. 3 näher veranschaulichten Anordnung ist es möglich, einerseits mithilfe der Beschleunigungsmesseinrichtung 9 gewonnene Informationen, insbesondere ergänzend zur Erfassung eines Verdichtungsfortschrittes und/oder Verdichtungszustandes des Bodenuntergrundes und/oder eines damit korrelierenden Parameters, auch zur Ermittlung weitere Informationen und/oder Betriebsparameter, wie beispielsweise einer aktuellen Fahr- bzw. Bewegungsrichtung der Rüttelplatte 1, zu nutzen. Die Steuereinheit 10 kann dazu beispielsweise in geeigneter Weise ausgebildet sein, dazu konkret beispielsweise ein geeignetes Computerprogramm, insbesondere umfassend ein entsprechend ausgebildetes Berechnungsmodul, aufweisen. Vorliegend kann den ermittelten Beschleunigungswerten somit auf diese Weise eine Doppelfunktion zukommen. Andererseits können diese zusätzlich gewonnenen Informationen genutzt werden, um hiervon abhängig eine oder mehrere Funktionen der Rüttelplatte 1, insbesondere durch die Steuereinheit 10, zu steuern und/oder zu regeln. Dies gelingt vorliegend insbesondere aufgrund der wenigstens teilweise gegebenen gemeinsamen Versorgung der Verbraucher von elektrischer Energie der Rüttelplatte und die Einbindung der Steuereinheit 10 in verschiedene Steuerprozesse, wie vorstehend bereits beschrieben und nachstehend zu dem noch näher beschriebenen Verfahren weiter erläutert.

Fig. 4 veranschaulicht hierzu beispielhaft in einem Ablaufdiagramm eines Verfahrens 59 zum Betrieb einer Rüttelplatte, insbesondere einer Rüttelplatte 1, wie vorstehend beschrieben, mögliche Verfahrensschritte und Alternativen.

In einem ersten Schritt a) erfolgt demnach ein Ermitteln 60 von Beschleunigungswerten mithilfe einer Beschleunigungsmesseinrichtung im laufenden Betrieb der Rüttelplatte 1. Der Ort, an dem die Beschleunigungswerte an der Rüttelplatte 1 von der Beschleunigungsmesseinrichtung 9 erfasst werden, kann dabei variieren. Dies kann beispielsweise unmittelbar an der Bodenkontaktplatte 2 oder an einem schwingungsfest mit dieser verbundenen Element oder an einem über eine Schwingungsdämpfungseinrichtung, beispielsweise Gummipuffer, mit der Bodenkontaktplatte verbundenen Teil oder Element der Rüttelplatte 1, beispielsweise einer Tragplatte 8, erfolgen.

Es kann vorgesehen sein, dass die erfassten Beschleunigungswerte Beschleunigungen zumindest teilweise in oder entgegen der Vorwärtsrichtung A der Rüttelplatte 1 umfassen. Hierzu kann es je nach konkreter Ausbildung der Beschleunigungsmesseinrichtung 9 möglich sein, einachsige, zweiachsige oder dreiachsige Beschleunigungswerte zu erfassen. Es kann vorgesehen sein, dass die von der Beschleunigungsmesseinrichtung 9 erfassten Beschleunigungswerte über eine Signalübertragungsleitung 51 an die Steuereinheit 10 übermittelt werden.

Auf der Grundlage der erfassten Beschleunigungswerte kann ein von der Beschleunigungsmesseinrichtung 9 selbst und/oder durch die Steuereinheit 10 durchgeführtes Ermitteln einer in und/oder entgegen der Vorwärtsrichtung A der Rüttelplatte 1 verlaufenden Horizontalbeschleunigung erfolgen. Dazu kann die Beschleunigungsmesseinrichtung 9 und/oder die Steuereinheit 10 in geeigneter Weise ausgebildet sein und beispielsweise ein oder mehrere Computerprogramme zur Durchführung einer entsprechenden Rechen- bzw. Berechnungsoperation aufweisen.

Es kann vorgesehen sein, dass insbesondere auf der Grundlage des Ergebnisses dieser Ermittlung das Ermitteln 72 einer aktuellen Fahrrichtung und/oder Fahrgeschwindigkeit der Rüttelplatte 1, insbesondere in oder entgegen der Vorwärtsrichtung A, und/oder eine Fahrrichtungs- und/oder Fahrgeschwindigkeitsänderung erfolgt. Es ist auch möglich, dass die Rüttelplatte 1 aktuell zwar im Arbeitsbetrieb ist bzw. die Schwingungserregungseinrichtung Schwingungen erzeugt, die Rüttelplatte 1 sich dabei aber nicht in oder entgegen der Vorwärtsrichtung A bewegt. Dieser Betriebszustand kann auch als "Standrüttelung" bezeichnet werden.

Für das Verfahren 59 kann es nun vorgesehen sein, dass in einem Schritt b) ein Steuern 61 wenigstens einer zwischen wenigstens zwei Betriebszuständen umschaltbaren Zusatzeinrichtung in Abhängigkeit von den erfassten Beschleunigungswerten und/oder deren Änderungen erfolgt. Ergänzend oder alternativ kann es auch vorgesehen sein, dass ein Variieren eines Ausmaßes und/oder einer Intensität eines Betriebsparameters der jeweiligen Zusatzeinrichtung 12 innerhalb eines grundsätzlich aktivierten Betriebszustandes erfolgt. Ein Umschalten kann beispielsweise insbesondere derart erfolgen, dass diejenige Zusatzeinrichtung 12 und/oder ein Teil derselben, deren/dessen Wirkung sich in Richtung der aktuellen Fahrrichtung der Rüttelplatte 1 nach vorn erstreckt, aktiviert und/oder diejenige Zusatzeinrichtung 12 und/oder ein Teil derselben, deren/dessen Wirkung sich entgegen der Richtung der aktuellen Fahrrichtung der Rüttelplatte 1 nach hinten erstreckt, deaktiviert wird. Bei einer Änderung einer aktuellen Fahrrichtung der Rüttelplatte 1 kann somit in entsprechender Weise die Aktivierung und/oder Deaktivierung einer oder mehrerer Zusatzeinrichtungen 12 und/oder von Teilen derselben umgeschaltet bzw. gewechselt werden.

Konkret kann das Steuern 61 beispielsweise ein Steuern 62 eines Betriebs einer Beleuchtungseinrichtung in Abhängigkeit von einer aktuell ermittelten Fahrrichtung und/oder ein Steuern 63 eines Betriebs einer Berieselungseinrichtung in Abhängigkeit von einer aktuell ermittelten Fahrrichtung und/oder ein Steuern 64 eines Betriebs einer Umfeldüberwachungseinrichtung in Abhängigkeit von einer aktuell ermittelten Fahrrichtung und/oder ein Steuern 65 eine ergänzenden oder alternativen Zusatzeinrichtung in Abhängigkeit von einer aktuell ermittelten Fahrrichtung umfassen. Zur näheren Erläuterung eines möglichen Aufbaus und/oder einer möglichen Funktionsweise dieser Zusatzeinrichtungen 12 wird ergänzend auf die vorhergehenden Angaben Bezug genommen.

Es kann somit vorgesehen sein, dass ein Steuern 61 im Schritt b) ein Aktivieren 66 einer aktuell deaktivierten Zusatzeinrichtung oder eines Teils derselben und/oder ein Deaktivieren 67 einer aktuell aktivierten Zusatzeinrichtung oder eines Teils derselben in Abhängigkeit von einer Veränderung einer aktuellen Fahrrichtung umfasst. Ergänzend oder alternativ kann ein Dosieren bzw. Variieren 68 eines Ausmaßes und/oder einer Intensität eines Betriebsparameters der jeweiligen Zusatzeinrichtung 12 innerhalb eines grundsätzlich aktivierten Betriebszustandes erfolgen. Das jeweilige Aktivieren 66 der einen aktuell deaktivierten Zusatzeinrichtung oder eines Teils derselben, das jeweilige Deaktivieren 67 der aktuell aktivierten Zusatzeinrichtung oder eines Teils derselben und/oder das Variieren 68 kann gleichzeitig oder einander überlappend erfolgen.

Die von der Beschleunigungsmesseinrichtung 9 ermittelten Beschleunigungswerte können ergänzend auch für weiteren Funktionen der Rüttelplatte 1 herangezogen werden. Es kann daher vorgesehen sein, dass zusätzlich zu den Schritten 72 oder 61 ein Ermitteln 69 eines Verdichtungsfortschrittes oder eines Verdichtungsgrades oder eines damit korrelierenden Parameters und/oder ein Ermitteln 70 eines Vorliegens eines kritischen Betriebszustandes auf der Grundlage der von der Beschleunigungsmesseinrichtung erfassten Beschleunigungswerte erfolgt.

Es kann auch vorgesehen sein, dass ein Speichern und Dokumentieren 71 einer ermittelten Gesamtbeschleunigungsbelastung eines oder mehrerer der im Schritt 60 erfassten Beschleunigungswerte erfolgt.

Teil des Verfahrens 59 kann ferner ein Anzeigen 73 eines oder mehrerer Betriebsparameter und/oder von Zusatzinformationen, wie beispielsweise eines Wartungsintervalls, an einer Anzeigeeinrichtung, insbesondere wie vorstehend beschrieben, sein.

Das Verfahren 59 kann im Betrieb der Rüttelplatte 1 ein gleichzeitiges und gemeinsames Versorgen 74 die Beschleunigungsmesseinrichtung und die Steuereinheit und/oder einer oder mehrerer der Zusatzeinrichtungen gemeinsam über das Bordnetz mit elektrischer Energie umfassen.

Die Figuren 5, 6 und 7 veranschaulichen Anhand verschiedener Graphen einen möglichen Umschaltvorgang einer Zusatzeinrichtung 12, wobei es sich hierbei insbesondere beispielsweise um eine Berieselungseinrichtung 13 und/oder eine Beleuchtungseinrichtung 19 und/oder eine Umfeldüberwachungseinrichtung handelt.

Fig. 5 ist eine Darstellung des Verlaufes einer durchschnittlichen Fortbewegungsgeschwindigkeit einer Rüttelplatte 1 in Vorwärtsrichtung A oder in Rückwärtsrichtung B. Zum Zeitpunkt t1 beginnt die Rüttelplatte 1 im vorliegenden Ausführungsbeispiel somit sich in Vorwärtsrichtung A fortzubewegen und beschleunigt dazu zunehmend in Vorwärtsrichtung A. Hierzu sei vorsorglich angemerkt, dass es sich bei der angezeigten Verlaufskurve der Geschwindigkeit um eine geglättete Kurve handelt. Zum Zeitpunkt t2 erreicht die Rüttelplatte 1 eine im vorliegenden Ausführungsbeispiel maximale Bewegungsgeschwindigkeit in Vorwärtsrichtung A. Zum Zeitpunkt t3 wird ein Reversiervorgang der Rüttelplatte eingeleitet, wozu die Rüttelplatte 1 zunächst bis zum Stillstand in t4 abbremst und anschließend in die entgegengesetzte Rückwärtsrichtung B bis t5 beschleunigt. Zwischen t5 bis t6 bewegt sich die Rüttelplatte mit einer für das vorliegende Ausführungsbeispiel maximalen Bewegungsgeschwindigkeit in Rückwärtsrichtung B. Ab t6 bremst die Rüttelplatte etwas ab, bis sie bei t7 eine gegenüber der maximalen Rückwärtsgeschwindigkeit reduzierte Rückwärtsgeschwindigkeit erreicht, die sie bis t8 aufrechterhält. Ab t8 wird die Rüttelplatte bis zum Stillstand bei t9 abgebremst.

Die Figuren 6 und 7 veranschaulichen exemplarisch die von der Steuereinheit 10 in Abhängigkeit des in Fig. 5 aus den durch die Beschleunigungsmesseinrichtung erfassten Beschleunigungswerten ermitteltem Fahrgeschwindigkeits- und/oder Fahrrichtungsverlauf erfolgende Steuerung einer oder mehrerer Zusatzeinrichtungen 12, insbesondere einer oder mehrerer der vorstehend genannten Zusatzeinrichtungen. 0 bezeichnet dabei eine deaktivierten Betriebszustand und 1 einen aktivierten Betriebszustand. Fig. 6 betrifft eine in Vorwärtsrichtung A wirkende Zusatzeinrichtung bzw. einen in Vorwärtsrichtung A wirkenden Teil der Zusatzeinrichtung 12. Dies kann beispielsweise einer oder mehrerer der in Fig. 2 in Vorwärtsrichtung A nach vorn aktivierten Zusatzeinrichtungen 12 (oder Teilen derselben) entsprechen. Fig. 7 betrifft dagegen eine in Rückwärtsrichtung B wirkende Zusatzeinrichtung bzw. einen in Rückwärtsrichtung B wirkenden Teil der Zusatzeinrichtung 12. Dies kann beispielsweise einer oder mehreren der in Fig. 2 in Rückwärtsrichtung B nach hinten deaktivierten Zusatzeinrichtungen 12 (oder Teilen derselben) entsprechen. Fig. 6 kann somit beispielsweise den aktuellen Betriebszustand eines Vorwärtsauslassteils 16 und/oder eines Vorwärtsausleuchtteils 23 und/oder einer vorderen Sender-Empfängereinrichtung 26 und Fig. 7 den aktuellen Betriebszustand eines Rückwärtsauslassteils 17 und/oder eines Rückwärtsausleuchtteils 24 und/oder einer hinteren Sender-Empfängereinrichtung 28 entsprechen.

Die Figuren 6 und 7 veranschaulichen unter anderem, dass der aktuellen Betriebszustand der jeweiligen Zusatzeinrichtung und/oder eines Teils derselben von der Steuereinheit 10 in Abhängigkeit von der aktuellen Fahrrichtung der Rüttelplatte 1 gesteuert werden kann. Über den Zeitraum t1 bis t4, in dem sich die Rüttelplatte 1 in Vorwärtsrichtung A bewegt, sind gemäß den Figuren 6 und 7 lediglich die eine oder mehreren in Vorwärtsrichtung A wirkenden Zusatzeinrichtungen bzw. der eine oder die mehreren in Vorwärtsrichtung A wirkenden Teile der Zusatzeinrichtungen aktiviert und die eine oder mehreren in Rückwärtsrichtung B wirkenden Zusatzeinrichtungen bzw. der eine oder die mehreren in Rückwärtsrichtung B wirkenden Teile der Zusatzeinrichtungen deaktiviert. Zum Zeitpunkt t4 erfolgt eine Bewegungsrichtungsumkehr der Rüttelplatte 1. Es kann nun vorgesehen sein, dass die Steuereinheit 10 in diesem Moment den Betriebszustand der jeweiligen Zusatzeinrichtungen 12 und/oder Teile derselben vom aktivierten Betriebszustand in den deaktivierten Betriebszustand umschaltet und umgekehrt. Konkret kann dies bedeuten, dass dann beispielsweise die eine oder mehreren in Vorwärtsrichtung A wirkenden Zusatzeinrichtungen 12 bzw. der eine oder die mehreren in Vorwärtsrichtung A wirkenden Teile der Zusatzeinrichtungen 12 aus dem aktivierten Betriebszustand heraus deaktiviert und die eine oder mehrere in Rückwärtsrichtung B wirkenden Zusatzeinrichtungen bzw. der eine oder die mehreren in Rückwärtsrichtung B wirkenden Teile der Zusatzeinrichtungen 12 aus dem deaktiviertem Betriebszustand heraus aktiviert werden. Auf diese Weise ist sichergestellt, dass stets nur die in Richtung der aktuellen Fahrrichtung der Rüttelplatte 1 wirkenden Zusatzeinrichtungen 12 und/oder Teile derselben aktiviert sind und entsprechend elektrische Energie und/oder von der Rüttelplatte 1 mitgeführte Ressourcen verbrauchen.

Das Umschalten muss dabei nicht zwingend gleichzeitig erfolgen. Es kann auch vorgesehen sein, dass im Rahmen eines Richtungswechselvorgangs die zu deaktivierenden Zusatzeinrichtungen und/oder Teile derselben über einen Überlappungszeitraum 75 hinweg gleichzeitig mit den bereits aktivierten Zusatzeinrichtungen oder Teilen derselben aktiviert sind, wie beispielsweise in der Fig. 6 optional im Zeitraum von t4 bis t10.

Es ist ferner ergänzend oder alternativ möglich, dass bei einer Abschaltung der Rüttelplatte, beispielsweise durch Betätigung einer An-/Ausschalteinrichtung 58, der aktivierte Betriebszustand für einen Nachlaufzeitraum 76 noch aufrechterhalten wird. Dies ist in der Fig. 7 beispielhaft für den Zeitraum t9 bis t11 angegeben, für den Fall, dass die Rüttelplatte 1 zum Zeitpunkt t9 abgeschaltet wird. Innerhalb des Nachlaufzeitraums 76 kann es beispielsweise vorgesehen sein, dass die Beleuchtungseinrichtung 19 noch weiter im aktivierten Betriebszustand gehalten wird.

Die Figuren 8 und 9 veranschaulichen ferner, wie zusätzlich zur Umschaltung auch eine Abstimmung bzw. Regelung einer aktuellen Dosierung und/oder eines Ausmaßes einer Wirkweise einer aktivierten Zusatzeinrichtung 12 und/oder eines Teils derselben in Abhängigkeit nicht nur von der Fahrrichtung, sondern auch von einer aktuellen Fahrgeschwindigkeit erfolgen kann. Bei der Zusatzeinrichtung 12 kann es sich dabei insbesondere um eine Berieselungseinrichtung handeln, wobei die Fig. 8 einen zeitlichen Verlauf des aktuell aus einem Vorwärtsauslassteil 16 der Berieselungseinrichtung 19 austretenden Fluidvolumenstroms Q, insbesondere Wasservolumenstroms, und die Fig. 9 den zeitlichen Verlauf eines aktuell aus einem Rückwärtsteil 17 der Berieselungseinrichtung 19 austretenden Fluidvolumenstroms Q, insbesondere Wasservolumenstroms, wiedergibt. Das für den jeweiligen Verlauf in den Figuren 8 und 9 maßgebliche Bewegungsverhalten der Rüttelplatte 1 ist erneut in Fig. 5 dargestellt.

Auch hier erfolgt somit offensichtlich ein Umschalten zum Zeitpunkt t4. Wesentlich ist nun aber, dass sich in denjenigen Phasen, in denen die aktuelle Fahrgeschwindigkeit der Rüttelplatte 1 unter Aufrechterhalten einer aktuellen Fahrrichtung zu- oder abnimmt, wie beispielsweise für den Vorwärtsauslassteil 16 in den Phasen t1 bis t2 sowie t3 bis t4 und beispielsweise für den Rückwärtsauslassteil 17 in den Phasen t4 bis t5, t6 bis t7 sowie t8 bis t9, der Volumenstrom Q in dazu korrespondierender Weise angepasst wird. Je schneller sich die Rüttelplatte 1 bewegt, desto höher ist der von der Steuereinheit 10 an der Berieselungseinrichtung jeweils an dem aktuell in Richtung der aktuellen Bewegungsrichtung der Rüttelplatte 1 nach vorn aktivierten Auslassteil 16 oder 17 eingestellte Volumenstrom Q und umgekehrt. Auf diese Weise kann beispielsweise sichergestellt werden, dass eine vergleichsweise gleichmäßige Ausbringung von Fluid auf der von der Rüttelplatte 1 im Arbeitsbetrieb überfahrenen Fläche erfolgt.

### BEZUGSZEICHENLISTE

- 1: Rüttelplatte
- 2: Bodenkontaktplatte
- 3: Antriebsmotor
- 4: Schwingungserregungseinrichtung
- 5: Handführungseinrichtung
- 6: Energiespeicher
- 7: elektrische Energiequelle
- 8: Tragplatte
- 9: Beschleunigungsmesseinrichtung
- 9x: Vertikalbeschleunigungssensor
- 9y: Horizontalbeschleunigungssensor
- 10: Steuereinheit
- 11: Bordnetz
- 12: Zusatzeinrichtung
- 13: Berieselungseinrichtung
- 14: Fluidtank
- 15: Auslassöffnung
- 16: Vorwärtsauslassteil
- 17: Rückwärtsauslassteil
- 18: Sprühbereich
- 19: Beleuchtungseinrichtung
- 20: Leuchteinrichtung
- 21: Lichtquelle
- 22: Ausleuchtbereich
- 23: Vorwärtsausleuchtteil
- 24: Rückwärtsausleuchtteil
- 25: Umfeldüberwachungseinrichtung
- 26: vordere Sender-Empfängereinrichtungen
- 27: vorderes Schutzfeld
- 28: hintere Sender-Empfängereinrichtung
- 29: hinteres Schutzfeld
- 30: vorderer Überwachungsbereich
- 31: hinterer Überwachungsbereich
- 32: Vorwärtskamera
- 33: Rückwärtskamera
- 34: Projektionseinrichtung
- 35: Projektionsstrahl
- 36: erster Teilbereich
- 37: zweiter Teilbereich
- 38: Antriebssystem
- 39: Lüfter
- 40: Sensorsystem
- 41: Füllstandsensor
- 42: Neigungssensor
- 43: Pumpe
- 44: Fluidleitungssystem
- 45: Auslassdüse
- 46: Sprühbalken
- 47: Ventil
- 48: weitere Einheit aus Tank und Pumpe
- 49: Leuchteinrichtung
- 50: Lichtquelle
- 51: Signalübertragungsleitung
- 52: Steuerleitung
- 53: Anzeigeeinrichtung
- 54: Speichereinrichtung
- 55: Dokumentationsmodul
- 56: Invertereinrichtung
- 57: Abstandssensoren
- 58: An-/Ausschalteinrichtung
- 59: Verfahren zum Betrieb einer Rüttelplatte
- 60: Ermitteln von Beschleunigungswerten
- 61: Steuern einer umschaltbaren Zusatzeinrichtung
- 62: Steuern eines Betriebs einer Beleuchtungseinrichtung
- 63: Steuern eines Betriebs einer Berieselungseinrichtung
- 64: Steuern eines Betriebs einer Umfeldüberwachungseinrichtung
- 65: Steuern eines Betriebs einer weiteren Einrichtung
- 66: Aktivieren einer aktuell deaktivierten Zusatzeinrichtung
- 67: Deaktivieren einer aktuell aktivierten Zusatzeinrichtung
- 68: Dosieren/Variieren einer aktuell aktivierten Zusatzeinrichtung
- 69: Ermitteln eines Verdichtungsfortschrittes oder eines Verdichtungsgrades
- 70: Ermitteln eines Vorliegens eines kritischen Betriebszustandes
- 71: Speichern und Dokumentieren einer ermittelten Gesamtbeschleunigungsbelastung
- 72: Ermitteln einer aktuellen Fahrrichtung
- 73: Anzeigen an einer Anzeigeeinrichtung
- 74: Versorgen von wenigstens zwei Teilbereichen des Bordnetzes mit zueinander verschiedenen Spannungsniveaus
- 75: Überlappungszeitraum
- 76: Nachlaufzeitraum
- A: Vorwärtsrichtung
- B: Rückwärtsrichtung
- C: Drehachse
- Q: Volumenstrom
- t: Zeit
- U: Bodenuntergrund
- x: Horizontalrichtung in Vorwärtsrichtung
- y: Vertikalrichtung
- z: Horizontalrichtung quer zur Vorwärtsrichtung

## Patentansprüche

1. Rüttelplatte (1) zur Verdichtung eines Bodenuntergrundes (U), umfassend
- eine Bodenkontaktplatte (2),
- einen Antriebsmotor (3),
- eine von dem Antriebsmotor (3) angetriebene Schwingungserregungseinrichtung (4),
- eine Beschleunigungsmesseinrichtung (9), die zum Ermitteln einer Beschleunigung der Rüttelplatte (1) ausgebildet ist,
- eine Steuereinheit (10) und
- ein Bordnetz (11)
**dadurch gekennzeichnet,**
**dass** die Rüttelplatte (1) wenigstens eine zwischen wenigstens zwei Betriebszuständen umschaltbare Zusatzeinrichtung (12) umfasst, und dass die Steuereinheit (10) in der Weise ausgebildet ist, dass sie ein Umschalten der Zusatzeinrichtung (12) zwischen den wenigstens zwei Betriebszuständen in Abhängigkeit von durch die Beschleunigungsmesseinrichtung (9) übermittelten Signals steuert.

2. Rüttelplatte (1) gemäß Anspruch 1,
**dadurch gekennzeichnet,**
**dass** die Beschleunigungsmesseinrichtung (9) und/oder die Steuereinheit (10) wenigstens eines der folgenden Merkmale aufweist:
- Sie ist zur Ermittlung einer aktuellen Fahrrichtung und/oder Fahrgeschwindigkeit auf der Grundlage der von der Beschleunigungsmesseinrichtung (9) ermittelten Beschleunigungswerte ausgebildet;
- sie ist zusätzlich zur Ermittlung eines Verdichtungsfortschrittes und/oder eines Verdichtungsgrades und/oder eines damit korrelierenden Parameters auf der Grundlage der von der Beschleunigungsmesseinrichtung (9) ermittelten Beschleunigungswerte ausgebildet.

3. Rüttelplatte (1) gemäß einem der vorhergehenden Ansprüche,
**dadurch gekennzeichnet,**
**dass** die Beschleunigungsmesseinrichtung (9) und/oder die Steuereinheit (10) zusätzlich zur Ermittlung eines kritischen Betriebszustandes auf der Grundlage der von der Beschleunigungsmesseinrichtung (9) ermittelten Beschleunigungswerte ausgebildet ist.

4. Rüttelplatte (1) gemäß einem der vorhergehenden Ansprüche,
**dadurch gekennzeichnet,**
**dass** die Zusatzeinrichtung (12) eine Berieselungseinrichtung (13) ist, und dass die Steuereinheit (10) derart ausgebildet ist, dass sie einen Betrieb der Berieselungseinrichtung (13) in Abhängigkeit von einer aktuell ermittelten Fahrrichtung steuert.

5. Rüttelplatte (1) gemäß einem der vorhergehenden Ansprüche,
**dadurch gekennzeichnet,**
**dass** die Zusatzeinrichtung (12) wenigstens eine der folgenden Einrichtungen ist:
- eine Umfeldüberwachungseinrichtung (25), wobei die Steuereinheit (10) derart ausgebildet ist, dass sie einen Betrieb der Umfeldüberwachungseinrichtung (25) in Abhängigkeit von einer aktuell ermittelten Fahrrichtung steuert,
- eine Beleuchtungseinrichtung (19) ist, und dass die Steuereinheit (10) derart ausgebildet ist, dass sie einen Betrieb der Beleuchtungseinrichtung (19) in Abhängigkeit von einer aktuell ermittelten Fahrrichtung steuert.

6. Rüttelplatte (1) gemäß einem der vorhergehenden Ansprüche,
**dadurch gekennzeichnet,**
**dass** die Steuereinheit (10) derart ausgebildet ist, dass sie ein Aktivieren einer aktuell deaktivierten Zusatzeinrichtung (12) oder eines Teils derselben und ein Deaktivieren einer aktuell aktivierten Zusatzeinrichtung (12) oder eines Teils derselben einander überlappend steuert, insbesondere umschaltet.

7. Rüttelplatte (1) gemäß einem der vorhergehenden Ansprüche,
**dadurch gekennzeichnet,**
**dass** das Bordnetz (11) derart ausgebildet ist, dass die Beschleunigungsmesseinrichtung (9) und die Steuereinheit (10) gemeinsam über das Bordnetz (11) mit elektrischer Energie versorgt werden.

8. Rüttelplatte (1) gemäß einem der vorhergehenden Ansprüche,
**dadurch gekennzeichnet,**
**dass** sie eine Speichereinrichtung (54) umfasst, wobei die Speichereinrichtung (54) ein Dokumentationsmodul (55) umfasst, das derart ausgebildet ist, dass es eine mithilfe der Beschleunigungsmesseinrichtung (9) ermittelte Gesamtbeschleunigungsbelastung der Rüttelplatte (1) speichert und dokumentiert.

9. Rüttelplatte (1) gemäß einem der vorhergehenden Ansprüche,
**dadurch gekennzeichnet,**
**dass** eine Invertereinrichtung (56) vom Bordnetz (11) umfasst ist, und dass das Bordnetz (11) derart ausgebildet ist, dass mithilfe der Invertereinrichtung (56) wenigstens zwei Teilbereiche (36, 37) des Bordnetzes (11) gleichzeitig mit zueinander verschiedenen Spannungsniveaus aus derselben elektrischen Energiequelle (7) betreibbar sind.

10. Verfahren (59) zum Betrieb einer Rüttelplatte (1), insbesondere einer Rüttelplatte (1) gemäß einem der vorhergehenden Ansprüche,
umfassend die Schritte
a) Ermitteln (60) von Beschleunigungswerten mithilfe einer Beschleunigungsmesseinrichtung (9) im laufenden Betrieb der Rüttelplatte (1);
b) Steuern (61) wenigstens einer zwischen wenigstens zwei Betriebszuständen umschaltbaren Zusatzeinrichtung (12) in Abhängigkeit von den erfassten Beschleunigungswerten.

11. Verfahren (59) gemäß Anspruch 10,
**dadurch gekennzeichnet,**
**dass** im Schritt a) wenigstens eine der folgenden Maßnahmen durchgeführt wird:
- Es erfolgt ein Ermitteln (60) eines zweidimensionalen Beschleunigungsverhaltens;
- aus den ermittelten Beschleunigungswerten wird eine aktuellen Fahrrichtung und/oder Fahrgeschwindigkeit bestimmt.

12. Verfahren (59) gemäß einem der Ansprüche 10 oder 11,
**dadurch gekennzeichnet,**
**dass** das Steuern (61) im Schritt b) wenigstens eine der folgenden Maßnahmen umfasst:
- Steuern (62) eines Betriebs einer Beleuchtungseinrichtung (19) in Abhängigkeit von einer aktuell ermittelten Fahrrichtung;
- Steuern (63) eines Betriebs einer Berieselungseinrichtung (13) in Abhängigkeit von einer aktuell ermittelten Fahrrichtung;
- Steuern (64) eines Betriebs einer Umfeldüberwachungseinrichtung (25) in Abhängigkeit von einer aktuell ermittelten Fahrrichtung.

13. Verfahren (59) gemäß einem der Ansprüche 10 bis 12,
**dadurch gekennzeichnet,**
**dass** das Steuern (61) im Schritt b) ein Aktivieren (66) einer aktuell deaktivierten Zusatzeinrichtung (12) oder eines Teils derselben und ein Deaktivieren (67) einer aktuell aktivierten Zusatzeinrichtung (12) oder eines anderen Teils derselben umfasst, wobei das jeweilige Aktivieren (66) der einen aktuell deaktivierten Zusatzeinrichtung (12) oder eines Teils derselben und das jeweilige Deaktivieren (67) der aktuell aktivierten Zusatzeinrichtung (12) oder eines anderen Teils derselben einander überlappend erfolgt.

14. Verfahren (59) gemäß einem der Ansprüche 10 bis 13,
**dadurch gekennzeichnet,**
**dass** im Schritt b) zusätzlich aus den erfassten Beschleunigungswerten
- ein Ermitteln (69) eines Verdichtungsfortschrittes oder eines Verdichtungsgrades oder eines damit korrelierenden Parameters
und/oder
- ein Ermitteln (70) eines Vorliegens eines kritischen Betriebszustandes erfolgt.

15. Verfahren (59) gemäß einem der Ansprüche 10 bis 14,
**dadurch gekennzeichnet,**
**dass** ein Speichern und Dokumentieren (71) einer mithilfe der Beschleunigungsmesseinrichtung (9) ermittelten Gesamtbeschleunigungsbelastung der Rüttelplatte (1) in einem Dokumentationsmodul (55) einer Speichereinrichtung (54) erfolgt.

16. Verfahren (59) gemäß einem der Ansprüche 10 bis 15,
**dadurch gekennzeichnet,**
**dass** ein gleichzeitiges Versorgen (74) von wenigstens zwei Teilbereichen (36, 37) des Bordnetzes (11) mit zueinander verschiedenen Spannungsniveaus aus einer gemeinsamen elektrischen Energiequelle (7) mithilfe einer Invertereinrichtung (56) erfolgt.
